# EUROPÄISCHE PATENTSCHRIFT

(11) **EP 2 101 918 B1**
(45) Veröffentlichungstag und Bekanntmachung des Hinweises auf die Patenterteilung: **31.12.2025**
(21) Anmeldenummer: 07817687.2
(22) Anmeldetag: 16.10.2007
(51) Int. Cl.: B02C 19/06, B07B 7/083, B07B 11/04

(54) **VERFAHREN ZUR ERZEUGUNG FEINSTER PARTIKEL UND STRAHLMÜHLE DAFÜR SOWIE WINDSICHTER UND BETRIEBSVERFAHREN DAVON**
METHOD FOR PRODUCING VERY FINE PARTICLES AND JET MILL THEREFOR AND WIND SEPARATOR AND OPERATING METHOD THEREOF
PROCÉDÉ DE PRODUCTION DE PARTICULES EXTRÊMEMENT FINES, PULVÉRISATEUR À JET APPROPRIÉ, SÉPARATEUR PNEUMATIQUE ET PROCÉDÉ D'EXPLOITATION CORRESPONDANT

(30) Priorität: 16.10.2006 DE 102006048864
(43) Veröffentlichungstag der Anmeldung: 23.09.2009
(73) Patentinhaber: NETZSCH Trockenmahltechnik GmbH, 63457 Hanau (DE); DynaSystems GmbH, 78337 Öhningen (DE)
(72) Erfinder: NIED, Roland, 86486 Bonstetten (DE); SICKEL, Hermann, 35516 Münzenberg (DE)
(74) Vertreter: Reichert & Lindner Partnerschaft Patentanwälte
(86) Internationale Anmeldenummer: PCT/DE2007/001852
(87) Internationale Veröffentlichungsnummer: WO 2008/046404

(56) Entgegenhaltungen:
- EP-A1- 1 080 786
- EP-A1- 1 080 786
- EP-A1- 1 749 578
- EP-A1- 2 004 329
- EP-A1- 2 024 093
- EP-A2- 0 472 930
- EP-A2- 0 472 930
- DE-A1- 10 261 449
- DE-A1- 102006 017 472
- DE-A1- 102006 017 472
- DE-A1- 19 824 062
- DE-A1- 19 824 062
- JP-A- 2002 126 560

## Beschreibung

Die vorliegende Erfindung betrifft ein Verfahren zur Erzeugung feinster Partikel mittels einer Strahlmühle mit einem integrierten dynamischen Windsichter und einer Strahlmühle mit einem solchen Windsichter sowie einen Windsichter und ein Betriebsverfahren davon nach den Oberbegriffen der unabhängigen Ansprüche.

Das zu sichtende oder zu mahlende Gut besteht aus gröberen und feineren Partikeln, die in einem Luftstrom mitgeführt werden und den Produktstrom bilden, der in ein Gehäuse eines Windsichters der Strahlmühle eingeführt wird. Der Produktstrom gelangt in radialer Richtung in ein Sichtrad des Windsichters. In dem Sichtrad werden die gröberen Partikel aus dem Luftstrom ausgeschieden und der Luftstrom verlässt mit den feinen Partikeln axial das Sichtrad durch ein Abströmrohr. Der Luftstrom mit den auszufilternden oder herzustellenden feinen Partikeln kann dann einem Filter zugeführt werden, in dem ein Fluid, wie beispielsweise Luft, und feine Partikel voneinander getrennt werden.

Aus der DE 198 24 062 A1 ist eine solche Strahlmühle bekannt, in deren Mahlkammer ferner zumindest ein energiereicher Mahlstrahl aus Heißdampf mit hoher Strömungsenergie eingeführt wird, wobei die Mahlkammer außer der Einlasseinrichtung für den zumindest einen Mahlstrahl einen Einlass für das Mahlgut und einen Auslass für das Produkt aufweist, und wobei im Bereich des Zusammentreffens von Mahlgut und zumindest einem Mahlstrahl aus Heißdampf und Mahlgut zumindest etwa die gleiche Temperatur haben. Weitere Beispiele sind in JP2002126560 sowie EP1080786 offenbart.

Weiterhin ist ein entsprechender Windsichter insbesondere für eine Strahlmühle z.B. aus der EP 0 472 930 B1 bekannt. Dieser Windsichter und dessen Betriebsverfahren sind grundsätzlich äußerst zufrieden stellend.

Die vorliegende Erfindung hat daher das Ziel, ein Verfahren zur Erzeugung feinster Partikel mittels einer Strahlmühle und eine Strahlmühle mit einem darin integrierten Windsichter weiter zu optimieren.

Dieses Ziel wird mit einem Verfahren zur Erzeugung feinster Partikel nach dem Anspruch 1 und einer Strahlmühle nach dem Anspruch 9 erreicht.

Demnach ist ein gattungsgemäßes Verfahren zur Erzeugung feinster Partikel mittels einer Strahlmühle mit einem integrierten dynamischen Windsichter, der ein Sichtrad und eine Sichtradwelle sowie ein Sichtergehäuse enthält, wobei zwischen dem Sichtrad und dem Sichtergehäuse ein Sichterspalt und zwischen der Sichtradwelle und dem Sichtergehäuse eine Wellendurchführung gebildet ist, dadurch gekennzeichnet, dass eine Spaltspülung von Sichterspalt und/oder Wellendurchführung mit komprimierten Gasen niedrigen Energieinhaltes erfolgt, und dass Mahlstrahleinlässe, wie insbesondere Mahldüsen oder darin enthaltene Mahldüsen, vorhanden sind, die mit energiereichem Heißdampf beschickt werden.

Dabei ist vorgesehen, dass das Spülgas mit einem Druck von nicht mehr als zumindest annähernd 0,4 bar, vorzugsweise nicht mehr als wenigstens ungefähr 0,3 bar und insbesondere nicht mehr als ca. 0,2 bar über dem Mühleninnendruck eingesetzt wird. Dabei kann der Mühleninnendruck zumindest ungefähr im Bereich von 0,1 bar bis 0,5 bar liegen.

Ferner ist es bevorzugt, wenn das Spülgas mit einer Temperatur von ca. 80 °C bis etwa 120 °C, insbesondere annähernd 100 °C eingesetzt wird, und/oder wenn als Spülgas niederenergetische Druckluft insbesondere mit etwa 0,3 bar bis ca. 0,4 bar verwendet wird.

Bevorzugt weist der Heißdampf einen Druck von wenigstens annähernd 12 bar, vorzugsweise zumindest ungefähr 25 bar und weiter bevorzugt mindestens ca. 40 bar auf, und/oder wird die Temperatur des Heißdampfes so gewählt, dass dieser am Ende des Prozesses trocken vorliegt.

Bei einer erfindungsgemäßen Strahlmühle mit einem integrierten dynamischen Windsichter zur Erzeugung feinster Partikel, welcher Windsichter ein Sichtrad und eine Sichtradwelle sowie ein Sichtergehäuse enthält, wobei zwischen dem Sichtrad und dem Sichtergehäuse ein Sichterspalt und zwischen der Sichtradwelle und dem Sichtergehäuse eine Wellendurchführung gebildet ist, sind ferner Spüleinrichtungen vorgesehen, mittels denen eine Spaltspülung von Sichterspalt und/oder Wellendurchführung mit komprimierten Gasen niedrigen Energieinhaltes erfolgt, und ist weiter vorgesehen, dass Mahlstrahleinlässe, wie insbesondere Mahldüsen oder darin enthaltene Mahldüsen, vorhanden sind, die mit energiereichem Heißdampf beschickt werden.

Dabei ist vorgesehen, dass die Spüleinrichtungen ausgelegt sind, um das Spülgas mit einem Druck von nicht mehr als zumindest annähernd 0,4 bar, vorzugsweise nicht mehr als wenigstens ungefähr 0,3 bar und insbesondere nicht mehr als ca. 0,2 bar über dem Mühleninnendruck einzusetzen. Dabei ist es noch weiter bevorzugt, wenn der Mühleninnendruck zumindest ungefähr im Bereich von 0,1 bar bis 0,5 bar liegt.

Andere Weiterbildungen sind dadurch gekennzeichnet, dass das Spülgas mit einer Temperatur von ca. 80 °C bis etwa 120 °C, insbesondere annähernd 100 °C eingesetzt wird, und/oder dass als Spülgas niederenergetische Druckluft insbesondere mit etwa 0,3 bar bis ca. 0,4 bar verwendet wird.

Noch eine weitere vorzugsweise Ausgestaltung der Strahlmühle besteht darin, dass der Heißdampf einen Druck von wenigstens annähernd 12 bar, vorzugsweise zumindest ungefähr 25 bar und weiter bevorzugt mindestens ca. 40 bar aufweist, und/oder dass die Temperatur des Heißdampfes so gewählt wird, dass dieser am Ende des Prozesses trocken vorliegt, und/oder dass eine Quelle, wie etwa ein Tank für den Heißdampf als Betriebsmittel enthalten oder zugeordnet ist.

Die Strahlmühle kann ferner dadurch weitergebildet sein, dass sie eine Fließbettstrahlmühle oder eine Dichtbettstrahlmühle ist.

Eine weitere bevorzugte Ausgestaltung besteht darin, dass Mahldüsen vorgesehen sind, die an eine Dampfzufuhrleitung, wie beispielsweise Leitungseinrichtungen, angeschlossen sind, die mit Dehnungsbögen ausgestattet ist. Dabei kann weiter mit Vorzug vorgesehen sein, dass die Dampfzufuhrleitung an eine Wasserdampfquelle angeschlossen ist.

Ferner kann bei der Strahlmühle vorgesehen sein, dass ihre Oberfläche einen möglichst kleinen Wert aufweist.

Noch eine andere vorzugsweise Weiterbildung besteht darin, dass der Sichtrotor oder das Sichtrad eine mit abnehmendem Radius zunehmende lichte Höhe aufweist. Dabei ist es weiter bevorzugt, wenn die durchströmte Fläche des Sichtrotors oder -rades zumindest annähernd konstant ist.

Mit Vorzug kann ferner vorgesehen sein, dass der Sichtrotor oder das Sichtrad ein auswechselbares, mitrotierendes Tauchrohr aufweist, und/oder dass eine Feingutaustrittskammer vorgesehen ist, die in Strömungsrichtung eine Querschnittserweiterung aufweist.

Es ist ferner bevorzugt, wenn die Strömungswege zumindest weitgehend vorsprungsfrei sind, und/oder wenn die Komponenten der Strahlmühle zur Vermeidung von Massenanhäufungen ausgelegt sind. Bei anderen vorzugsweisen Ausgestaltungen sind die Komponenten der Strahlmühle zur Vermeidung von Kondensation ausgelegt und/oder sind Einrichtungen zur Kondensationsvermeidung enthalten.

Weiterhin kann die erfindungsgemäße Strahlmühle mit Vorteil insbesondere einen Windsichter enthalten, der einzelne Merkmale oder Merkmalskombinationen des Windsichters gemäß der EP 0 472 930 B1 enthält. Insbesondere kann der Windsichter Mittel zum Abbau der Umfangskomponenten der Strömung gemäß der EP 0 472 930 B1 enthalten. Dabei kann insbesondere vorgesehen sein, dass ein dem Sichtrad des Windsichters zugeordneter Austrittsstutzen, der als Tauchrohr ausgebildet ist, in Strömungsrichtung eine vorzugsweise zur Vermeidung von Wirbelbildungen gerundet gestaltete Querschnittserweiterung aufweist.

Durch die Erfindung wird des weiteren ein dynamischer Windsichter mit einem Sichterrad oder Sichtrad, einer Sichtradwelle sowie einem Sichtergehäuse geschaffen, wobei zwischen dem Sichtrad und dem Sichtergehäuse ein Sichterspalt und zwischen der Sichtradwelle und dem Sichtergehäuse eine Wellendurchführung gebildet ist, und wobei ferner Spüleinrichtungen vorgesehen sind, mittels denen eine Spaltspülung von Sichterspalt und/oder Wellendurchführung mit komprimierten Gasen niedrigen Energieinhaltes erfolgt, wobei die Spüleinrichtungen ausgelegt sind, um das Spülgas mit einem Druck von nicht mehr als zumindest annähernd 0,4 bar, vorzugsweise nicht mehr als wenigstens ungefähr 0,3 bar und insbesondere nicht mehr als ca. 0,2 bar über dem Mühleninnendruck einzusetzen. Alternativ oder zusätzlich kann vorgesehen sein, dass der Mühleninnendruck zumindest ungefähr im Bereich von 0,1 bar bis 0,5 bar liegt.

Es ist ferner bevorzugt, wenn das Spülgas mit einer Temperatur von ca. 80 °C bis etwa 120 °C, insbesondere annähernd 100 °C eingesetzt wird, und/oder wenn als Spülgas niederenergetische Druckluft insbesondere mit etwa 0,3 bar bis ca. 0,4 bar verwendet wird.

Eine andere vorzugsweise Ausgestaltung besteht darin, dass Mahldüsen vorhanden sind, die mit energiereichem Heißdampf beschickt werden. Dabei kann mit Vorzug ferner vorgesehen sein, dass der Heißdampf einen Druck von wenigstens annähernd 12 bar, vorzugsweise zumindest ungefähr 25 bar und weiter bevorzugt mindestens ca. 40 bar aufweist, und/oder dass die Temperatur des Heißdampfes so gewählt wird, dass dieser am Ende des Prozesses trocken vorliegt.

Weiterhin ist es bevorzugt, dass eine Quelle, wie z.B. ein Tank, für den Heißdampf als Betriebsmittel enthalten oder zugeordnet ist.

Noch eine weitere vorzugsweise Ausgestaltung besteht darin, dass ein Sichtrotor oder Sichtrad enthalten ist, das eine mit abnehmendem Radius zunehmende lichte Höhe aufweist. Dabei kann insbesondere die durchströmte Fläche des Sichtrotors oder -rades zumindest annähernd konstant sein.

Mit Vorzug kann ferner vorgesehen sein, dass ein Sichtrotor oder Sichtrad enthalten ist, das ein auswechselbares, mitrotierendes Tauchrohr aufweist, und/oder dass eine Feingutaustrittskammer vorgesehen ist, die in Strömungsrichtung eine Querschnittserweiterung aufweist. Alternativ oder zusätzlich kann vorgesehen sein, dass die Strömungswege zumindest weitgehend vorsprungsfrei sind.

Bei einem Betriebsverfahren für einen Windsichter mit einem Sichtrotor oder -rad, einer Sichtradwelle sowie einem Sichtergehäuse, wobei zwischen dem Sichtrad und dem Sichtergehäuse ein Sichterspalt und zwischen der Sichtradwelle und dem Sichtergehäuse eine Wellendurchführung gebildet ist, ist erfindungsgemäß vorgesehen, dass eine Spaltspülung von Sichterspalt und/oder Wellendurchführung mit komprimierten Gasen niedrigen Energieinhaltes erfolgt, und dass Mahlstrahleinlässe, wie insbesondere Mahldüsen oder darin enthaltene Mahldüsen, vorhanden sind, die mit energiereichem Heißdampf beschickt werden.

Dies kann dadurch weitergebildet sein, dass das Spülgas mit einem Druck von nicht mehr als zumindest annähernd 0,4 bar, vorzugsweise nicht mehr als wenigstens ungefähr 0,3 bar und insbesondere nicht mehr als ca. 0,2 bar über dem Mühleninnendruck eingesetzt wird. Dabei ist vorzugsweise vorgesehen, dass der Mühleninnendruck zumindest ungefähr im Bereich von 0,1 bar bis 0,5 bar liegt.

Eine andere bevorzugte Variante besteht darin, dass das Spülgas mit einer Temperatur von ca. 80 °C bis etwa 120 °C, insbesondere annähernd 100 °C eingesetzt wird. Alternativ oder zusätzlich kann vorgesehen sein, dass als Spülgas niederenergetische Druckluft insbesondere mit etwa 0,3 bar bis ca. 0,4 bar verwendet wird.

Noch weiter kann der Heißdampf einen Druck von wenigstens annähernd 12 bar, vorzugsweise zumindest ungefähr 25 bar und weiter bevorzugt mindestens ca. 40 bar aufweisen, und/oder kann die Temperatur des Heißdampfes so gewählt werden, dass dieser am Ende des Prozesses trocken vorliegt.

Generell und in speziellen Ausgestaltungen wird das Verfahren in einem Mahlsystem (Mahlapparatur), bevorzugt in einem Mahlsystem umfassend eine Strahlmühle, besonders bevorzugt umfassend eine Gegenstrahlmühle, ausgeführt. Dazu wird ein zu zerkleinerndes Aufgabegut in expandierenden Gasstrahlen hoher Geschwindigkeit beschleunigt und durch Partikel-Partikel-Stöße zerkleinert. Als Strahlmühlen werden ganz besonders bevorzugt Fließbettgegenstrahlmühlen oder Dichtbettstrahmühlen oder Spiralstrahlmühlen verwendet. Im Falle der ganz besonders bevorzugten Fließbettgegenstrahlmühle befinden sich im unteren Drittel der Mahlkammer zwei oder mehr Mahlstrahleinlässe, bevorzugt in Form von Mahldüsen, welche sich bevorzugt in einer horizontalen Ebene befinden. Die Mahlstrahleinlässe sind besonders bevorzugt so am Umfang des bevorzugt runden Mühlenbehälters angeordnet, dass sich die Mahlstrahlen alle an einem Punkt im Inneren des Mahlbehälters treffen. Insbesondere bevorzugt sind die Mahlstrahleinlässe gleichmäßig über den Umfang des Mahlbehälters verteilt. Im Falle von drei Mahlstrahleinlässe würde der Abstand somit jeweils 120° betragen.

In einer speziellen Ausführungsform des erfindungsgemäßen Verfahrens umfasst das Mahlsystem (Mahlapparatur) einen Sichter, bevorzugt einen dynamischen Sichter, besonders bevorzugt einen dynamischer Schaufelradsichter oder einen Sichter gemäß den Fig. 2 und 3. Dieser dynamische Windsichter enthält ein Sichtrad und eine Sichtradwelle sowie ein Sichtergehäuse, wobei zwischen dem Sichtrad und dem Sichtergehäuse ein Sichterspalt und zwischen der Sichtradwelle und dem Sichtergehäuse eine Wellendurchführung gebildet ist, und ist dadurch gekennzeichnet, dass eine Spaltspülung von Sichterspalt und/oder Wellendurchführung mit komprimierten Gasen niedriger Energie erfolgt.

Durch die Verwendung eines Sichters in Kombination mit der unter den erfindungsgemäßen Bedingungen betriebenen Strahlmühle erfolgt eine Begrenzung des Oberkorns, wobei die gemeinsam mit den entspannten Gasstrahlen aufsteigenden Produktpartikel aus dem Zentrum des Mahlbehälters durch den Sichter geleitet werden und anschließend das Produkt, das eine ausreichende Feinheit aufweist, aus dem Sichter und aus der Mühle ausgeführt wird. Zu grobe Partikel gelangen zurück in die Mahlzone und werden einer weiteren Zerkleinerung unterworfen.

Im Mahlsystem kann ein Sichter als separate Einheit der Mühle nachgeschaltet werden, bevorzugt wird jedoch ein integrierter Sichter verwendet.

Ein weiteres mögliches Merkmal des erfindungsgemäßen Verfahrens besteht darin, dass dem eigentlichen Mahlschritt eine Aufheizphase vorangeschaltet ist, in der sichergestellt wird, dass der Mahlraum, besonders bevorzugt alle wesentlichen Bauteile der Mühle und/oder des Mahlsystems, an denen Wasser und/oder Wasserdampf kondensieren könnte, derart aufgeheizt wird/werden, dass dessen/deren Temperatur oberhalb des Taupunktes des Dampfes liegt. Das Aufheizen kann im Prinzip durch jede Heizmethode erfolgen. Bevorzugt erfolgt die Aufheizung jedoch dadurch, dass heißes Gas durch die Mühle und/oder das ganze Mahlsystem geleitet wird, so dass die Temperatur des Gases am Mühlenausgang höher ist als der Taupunkt des Dampfes. Dabei wird besonders bevorzugt darauf geachtet, dass das heiße Gas bevorzugt alle wesentliches Bauteile der Mühle und/oder des ganzen Mahlsystems, die mit dem Wasserdampf in Verbindung kommen, hinreichend aufheizt.

Als Heizgas kann prinzipiell jedes beliebige Gas und/oder Gasgemische verwendet werden, bevorzugt werden jedoch heiße Luft und/oder Verbrennungsgase und/oder Inertgase verwendet. Die Temperatur des heißen Gases liegt vorzugsweise über dem Taupunkt des Wasserdampfes. Das heiße Gas kann prinzipiell beliebig in den Mahlraum eingeführt werden. Vorzugsweise befinden sich dafür im Mahlraum Einlässe bzw. Düsen. Bei diesen Einlässen bzw. Düsen kann es sich um dieselben Einlässe bzw. Düsen handeln, durch die während der Mahlphase auch die Mahlstrahlen geleitet werden (Mahldüsen). Es ist aber auch möglich, dass im Mahlraum separate Einlässe bzw. Düsen (Heizdüsen) vorhanden sind, durch die das heiße Gas und/oder Gasgemisch eingeleitet werden kann. In einer bevorzugten Ausführungsform wird das Heizgas bzw. Heizgasgemisch durch zumindest zwei, bevorzugt drei oder mehr in einer Ebene angeordnete Einlässe bzw. Düsen eingeführt, welche so am Umfang des bevorzugt runden Mühlenbehälters angeordnet, dass sich die Strahlen alle an einem Punkt im Inneren des Mahlbehälters treffen. Insbesondere bevorzugt sind die Einlässe bzw. Düsen gleichmäßig über den Umfang des Mahlbehälters verteilt.

Während der Vermahlung wird durch die Mahlstrahleinlässe, bevorzugt in Form von Mahldüsen, als Betriebsmittel ein Gas und/oder ein Dampf, bevorzugt Wasserdampf und/oder ein Gas/Wasserdampf Gemisch entspannt. Dieses Betriebsmittel weist in der Regel eine wesentlich höhere Schallgeschwindigkeit als Luft (343 m/s), bevorzugt zumindest 450 m/s, auf. Vorteilhaft umfasst das Betriebsmittel Wasserdampf und/oder Wasserstoffgas und/oder Argon und/oder Helium. Besonders bevorzugt handelt es sich um überhitzten Wasserdampf. Um eine sehr feine Vermahlung zu erreichen, hat es sich als besonders vorteilhaft erwiesen, dass das Betriebsmittel mit einem Druck von 15 bis 250 bar, besonders bevorzugt von 20 bis 150 bar, ganz besonders bevorzugt 30 bis 70 bar und insbesondere bevorzugt 40 bis 65 bar in die Mühle entspannt wird. Ebenfalls besonders bevorzugt weist das Betriebsmittel eine Temperatur von 200 bis 800 °C, besonders bevorzugt 250 bis 600 °C und insbesondere 300 bis 400 °C auf.

Weitere bevorzugte und/oder vorteilhafte Ausgestaltungen der Erfindung ergeben sich aus den Ansprüchen und deren Kombinationen sowie den gesamten vorliegenden Anmeldungsunterlagen.

Die Erfindung wird anhand von Ausführungsbeispielen nachfolgend unter Bezugnahme auf die Zeichnungen lediglich exemplarisch näher erläutert, in denen
- Fig. 1: diagrammartig ein Ausführungsbeispiel einer Strahlmühle in einer teilweise geschnittenen Schemazeichnung zeigt,
- Fig. 2: ein Ausführungsbeispiel eines Windsichters einer Strahlmühle in vertikaler Anordnung und als schematischer Mittellängsschnitt zeigt, wobei dem Sichtrad das Auslassrohr für das Gemisch aus Sichtluft und Feststoffpartikeln zugeordnet ist, und
- Fig. 3: in schematischer Darstellung und als Vertikalschnitt ein Sichtrad eines Windsichters zeigt.

Anhand der nachfolgend beschriebenen und in den Zeichnungen dargestellten Ausführungs- und Anwendungsbeispiele wird die Erfindung lediglich exemplarisch näher erläutert, d.h. sie ist nicht auf diese Ausführungs- und Anwendungsbeispiele oder auf die jeweiligen Merkmalskombinationen innerhalb einzelner Ausführungs- und Anwendungsbeispiele beschränkt. Verfahrens- und Vorrichtungsmerkmale ergeben sich jeweils analog auch aus Vorrichtungs- bzw. Verfahrensbeschreibungen.

Einzelne Merkmale, die im Zusammenhang mit konkreten Ausführungsbeispielen angeben und/oder dargestellt sind, sind nicht auf diese Ausführungsbeispiele oder die Kombination mit den übrigen Merkmalen dieser Ausführungsbeispiele beschränkt, sondern können im Rahmen des technisch Möglichen, mit jeglichen anderen Varianten, auch wenn sie in den vorliegenden Unterlagen nicht gesondert behandelt sind, kombiniert werden.

Gleiche Bezugszeichen in den einzelnen Figuren und Abbildungen der Zeichnungen bezeichnen gleiche oder ähnliche oder gleich oder ähnlich wirkende Komponenten. Anhand der Darstellungen in der Zeichnung werden auch solche Merkmale deutlich, die nicht mit Bezugszeichen versehen sind, unabhängig davon, ob solche Merkmale nachfolgend beschrieben sind oder nicht. Andererseits sind auch Merkmale, die in der vorliegenden Beschreibung enthalten, aber nicht in der Zeichnung sichtbar oder dargestellt sind, ohne weiteres für einen Fachmann verständlich.

In der Fig. 1 ist ein Ausführungsbeispiel einer Strahlmühle 1 mit einem zylindrischen Gehäuse 2, das eine Mahlkammer 3 umschließt, einer Mahlgutaufgabe 4 etwa in der halben Höhe der Mahlkammer 3, zumindest einem Mahlstrahleinlass 5 im unteren Bereich der Mahlkammer 3 und einem Produktauslass 6 im oberen Bereich der Mahlkammer 3 gezeigt. Dort ist ein Windsichter 7 mit einem drehbaren Sichtrad 8 angeordnet, mit dem das Mahlgut (nicht gezeigt) klassiert wird, um nur Mahlgut unterhalb einer bestimmten Korngröße durch den Produktauslass 6 aus der Mahlkammer 3 abzuführen und Mahlgut mit einer Korngröße über dem ausgewählten Wert einem weiteren Mahlvorgang zuzuführen.

Das Sichtrad 8 kann ein bei Windsichtern übliches Sichtrad sein, dessen Schaufeln (siehe später z.B. im Zusammenhang mit der Fig. 3) radial verlaufende Schaufelkanäle begrenzen, an deren äußeren Enden die Sichtluft eintritt und Partikel kleinerer Korngröße oder Masse zum zentralen Auslass und zum Produktauslass 6 mitschleppt, während größere Partikel oder Partikel größerer Masse unter dem Einfluss der Fliehkraft abgewiesen werden. Insbesondere sind der Windsichter 7 und/oder zumindest dessen Sichtrad 8 mit wenigstens einem Gestaltungsmerkmal gemäß der EP 0 472 930 B1 ausgestattet.

Es kann nur ein Mahlstrahleinlass 5 z.B. bestehend aus einer einzigen, radial gerichteten Einlassöffnung oder Einlassdüse 9 vorgesehen sein, um einen einzigen Mahlstrahl 10 auf die Mahlgutpartikel, die von der Mahlgutaufgabe 4 aus in den Bereich des Mahlstrahles 10 gelangen, mit hoher Energie auftreffen und die Mahlgutpartikel in kleinere Teilpartikel zerlegen zu lassen, die vom Sichtrad 8 angesaugt und, soweit sie eine entsprechend geringe Größe bzw. Masse haben, durch den Produktauslass 6 nach außen gefördert werden. Eine bessere Wirkung wird jedoch mit paarweise diametral einander gegenüberliegenden Mahlstrahleinlässen 5 erzielt, die zwei aufeinander prallende Mahlstrahlen 10 bilden, die die Partikelzerlegung intensiver bewirken als dies mit nur einem Mahlstrahl 10 möglich ist, insbesondere wenn mehrere Mahlstrahlpaare erzeugt werden.

Bevorzugt werden zwei oder mehr Mahlstrahleinlässe, vorzugsweise Mahldüsen, insbesondere 3, 4, 5, 6, 7, 8, 9, 10, 11 oder 12 Mahlstrahleinlässe verwendet, die im unteren Drittel des insbesondere zylinderförmigen Gehäuses der Mahlkammer angebracht sind. Diese Mahlstrahleinlässe sind idealerweise in einer Ebene und gleichmäßig über den Umfang des Mahlbehälters verteilt angeordnet, so dass sich die Mahlstrahlen alle an einem Punkt im Inneren des Mahlbehälters treffen. Weiterhin bevorzugt sind die Einlässe bzw. Düsen gleichmäßig über den Umfang des Mahlbehälters verteilt. Bei drei Mahlstrahlen wäre das ein Winkel von 120° zwischen den jeweiligen Einlässen bzw. Düsen. Allgemein kann man sagen, dass je größer der Mahlraum ist, umso mehr Einlässe bzw. Mahldüsen verwendet werden.

Der Mahlraum kann in einer bevorzugten Ausführungsform des erfindungsgemäßen Verfahrens zusätzlich zu den Mahlstrahleinlässen 5 Heizöffnungen, bevorzugt in Form von Heizdüsen, enthalten, durch die heißes Gas in der Aufheizphase in die Mühle geleitet werden kann. Diese Düsen bzw. Öffnungen können - wie zuvor bereits geschildert - in der selben Ebene angeordnent sein wie die Mahlöffnungen oder -düsen 5. Es können eine, bevorzugt aber auch mehrere, besonders bevorzugt 2, 3, 4, 5, 6, 7 oder 8 Heizöffnungen bzw. -düsen enthalten sein.

In einer ganz besonders bevorzugten Ausführungsform enthält die Mühle zwei Heizdüsen bzw. -öffnungen und drei Mahldüsen bzw. -öffnungen.

Ferner kann beispielsweise die Verarbeitungstemperatur beeinflusst werden durch Einsatz einer internen Heizquelle 11 zwischen Mahlgutaufgabe 4 und dem Bereich der Mahlstrahlen 10 oder einer entsprechenden Heizquelle 12 im Bereich außerhalb der Mahlgutaufgabe 4 oder durch Verarbeitung von Partikeln eines ohnehin schon warmen Mahlgutes, das unter Vermeidung von Wärmeverlusten in die Mahlgutaufgabe 4 gelangt, wozu ein Zuführungsrohr 13 von einem temperaturisolierenden Mantel 14 umgeben ist. Die Heizquelle 11 oder 12 kann, wenn sie eingesetzt wird, dem Grunde nach beliebig sein und daher zweckgerichtet einsatzfähig und gemäß der Verfügbarkeit am Markt ausgewählt werden, so dass weitere Erläuterungen dazu nicht erforderlich sind.

Für die Temperatur ist insbesondere die Temperatur des Mahlstrahls oder der Mahlstrahlen 10 relevant und die Temperatur des Mahlgutes sollte dieser Mahlstrahltemperatur zumindest annähernd entsprechen.

Zur Bildung der durch Mahlstrahleinlässe 5 in die Mahlkammer 3 eingebrachten Mahlstrahlen 10 wird dazu beim vorliegenden Ausführungsbeispiel Heißdampf verwendet. Dabei ist davon auszugehen, dass der Wärmeinhalt des Wasserdampfes nach der Einlassdüse 9 des jeweiligen Mahlstrahleinlasses 5 nicht wesentlich geringer ist als vor dieser Einlassdüse 9. Weil die für die Prallzerkleinerung notwendige Energie primär als Strömungsenergie zur Verfügung stehen soll, wird demgegenüber der Druckabfall zwischen dem Einlass 15 der Einlassdüse 9 und deren Auslass 16 erheblich sein (die Druckenergie wird weitestgehend in Strömungsenergie umgesetzt sein) und auch der Temperaturabfall wird nicht unerheblich sein. Insbesondere dieser Temperaturabfall soll durch die Erwärmung des Mahlgutes so weit kompensiert sein, dass Mahlgut und Mahlstrahl 10 im Bereich des Zentrums 17 der Mahlkammer 3 bei zumindest zwei aufeinander treffenden Mahlstrahlen 10 oder einem Vielfachen von zwei Mahlstrahlen 10 die gleiche Temperatur haben.

Zur Gestaltung und Durchführung der Aufbereitung des Mahlstrahles 10 aus Heißdampf insbesondere in Form eines geschlossenen Systems wird auf die DE 198 24 062 A1 verwiesen.

Durch ein geschlossenes System ist beispielsweise eine Mahlung von heißer Schlacke als Mahlgut mit optimalem Wirkungsgrad möglich.

Bei der Darstellung des vorliegenden Ausführungsbeispiels der Strahlmühle 1 ist stellvertretend für jegliche Zufuhr eines Betriebsmittels oder Betriebsmediums B eine Reservoir- oder Erzeugungseinrichtung 18, wie beispielsweise ein Tank 18a dargestellt, woraus das Betriebsmittel oder Betriebsmedium B über Leitungseinrichtungen 19 zu dem Mahlstrahleinlass 5 oder den Mahlstrahleinlässen 5 zur Bildung des Mahlstrahles 10 bzw. der Mahlstrahlen 10 geleitet wird.

Bei der Verwendung von heißem Wasserdampf als Betriebsmittel B ist es vorteilhaft, mit Dehnungsbögen (nicht gezeigt) ausgestattete Leitungseinrichtungen 19, die dann auch als Dampfzufuhrleitung zu bezeichnen sind, zu den Einlass- oder Mahldüsen 9 vorzusehen, also vorzugsweise dann, wenn die Dampfzufuhrleitung an eine Wasserdampfquelle als Reservoir- oder Erzeugungseinrichtung 18 angeschlossen ist.

Ein weiterer vorteilhafter Aspekt beim Einsatz von Wasserdampf als Betriebsmittel B besteht darin, die Strahlmühle 1 mit einer möglichst kleinen Oberfläche zu versehen, oder mit anderen Worten, die Strahlmühle 1 hinsichtlich einer möglichst kleinen Oberfläche zu optimieren. Gerade im Zusammenhang mit dem Wasserdampf als Betriebsmittel B ist es besonders vorteilhaft, Wärmeaustausch oder Wärmeverlust und damit Energieverlust im System zu vermeiden. Diesem Zweck dient auch die weitere alternative oder zusätzlich Ausgestaltungsmaßnahme, nämlich die Komponenten der Strahlmühle 1 zur Vermeidung von Massenanhäufungen auszulegen oder dahingehend zu optimieren. Dies kann beispielsweise durch Verwendung von möglichst dünnen Flanschen in den und zum Anschluss der Leitungseinrichtungen 19 realisiert werden.

Energieverlust und auch andere strömungsrelevante Beeinträchtigungen können ferner dadurch eingedämmt oder vermieden werden, wenn die Komponenten der Strahlmühle 1 zur Vermeidung von Kondensation ausgelegt oder optimiert sind. Es können zu diesem Zweck sogar spezielle Einrichtungen (nicht gezeigt) zur Kondensationsvermeidung enthalten sein. Weiterhin ist es von Vorteil, wenn die Strömungswege zumindest weitgehend vorsprungsfrei oder dahingehend optimiert sind. In anderen Worten wird mit diesen Ausgestaltungsvarianten einzeln oder in beliebigen Kombinationen das Prinzip umgesetzt, möglichst viel oder alles zu vermeiden, was kalt werden kann und wo sich somit Kondensation einstellen kann.

Weiterhin ist es vorteilhaft und daher bevorzugt, wenn der Sichtrotor eine mit abnehmendem Radius, also zu seiner Achse hin zunehmende lichte Höhe aufweist, wobei insbesondere die durchströmte Fläche des Sichtrotors zumindest annähernd konstant ist. Zusätzlich oder alternativ kann eine Feingutaustrittskammer vorgesehen sein, die in Strömungsrichtung eine Querschnittserweiterung aufweist.

Eine besonders bevorzugte Ausgestaltung besteht bei der Strahlmühle 1 darin, dass der Sichtrotor 8 ein auswechselbares, mitrotierendes Tauchrohr 20 aufweist.

Lediglich zur Erläuterung und zur Vertiefung des Gesamtverständnisses wird nachfolgend noch auf die zu erzeugenden Partikel aus dem vorzugsweise zu bearbeiteten Material eingegangen. Beispielsweise handelt es sich dabei um amorphes SiO₂ oder anderer amorpher chemischer Produkte, die mit der Strahlmühle zerkleinert werden. Weitere Materialien sind Kieselsäuren, Kieselgele oder Silikate.

Allgemein betreffen das erfindungsgemäße Verfahren und die dazu erfindungsgemäß zu verwendenden und gestalteten Vorrichtungen pulverförmige amorphe oder kristalline Feststoffe mit einer sehr kleinen mittleren Partikelgröße sowie einer engen Partikelgrößenverteilung, ein Verfahren zu deren Herstellung, sowie deren Verwendung.

Feinteilige, amorphe Kieselsäure und Silikate werden seit Jahrzehnten industriell hergestellt. Es ist bekannt, dass der erreichbare Partikeldurchmesser proportional der Wurzel des Kehrwertes der Stoßgeschwindigkeit der Partikel ist. Die Stoßgeschwindigkeit wiederum wird durch die Strahlgeschwindigkeit der expandierenden Gasstrahlen des jeweiligen Mahlmediums aus den verwendeten Düsen vorgegeben. Aus diesem Grund kann zur Generierung sehr kleiner Partikelgrößen bevorzugt überhitzter Dampf eingesetzt werden, da das Beschleunigungsvermögen von Dampf ca. 50 % größer ist als das von Luft. Die Verwendung von Wasserdampf hat aber den Nachteil, dass es insbesondere während des Anfahrens der Mühle zu Kondensationen im gesamten Mahlsystem kommen kann, was in der Regel die Bildung von Agglomerate und Krusten während des Mahlvorgangs zur Folge hat.

Die bei Einsatz konventioneller Strahlmühlen bei der Vermahlung amorpher Kieselsäure, Silikate oder Silicagelen erzielten mittleren Partikeldurchmesser d₅₀ lagen daher bisher deutlich oberhalb 1 *µ*m.

Ferner weisen die Partikel nach der Behandlung mit bisherigen Verfahren und Vorrichtungen nach dem Stand der Technik eine breite Partikelgrößenverteilung mit Partikeldurchmessern beispielsweise von 0,1 bis 5,5 *µ*m und einem Anteil an Partikeln > 2 *µ*m von 15 bis 20 % auf. Ein hoher Anteil an großen Teilchen, d. h. > 2 *µ*m, ist für Anwendungen in Beschichtungssystemen nachteilig, da dadurch keine dünnen Schichten mit glatter Oberfläche hergestellt werden können. Dagegen ist mit dem erfindungsgemäßen Verfahren und den entsprechenden Vorrichtungen möglich, Feststoffe bis auf eine mittlere Partikelgröße d₅₀ von kleiner als 1,5 *µ*m zu vermahlen und zudem eine sehr enge Partikelverteilung zu erreichen. Insbesondere werden somit amorphe oder kristalline Feststoffe mit einer mittleren Partikelgröße d₅₀ < 1,5 *µ*m und/oder einem d₉₀-Wert < 2 *µ*m und/oder einem d₉₉-Wert < 2 *µ*m.

Bei amorphen Feststoffen kann es sich um Gele aber auch um solche mit andersartiger Struktur wie z. B. Partikel aus Agglomeraten und/oder Aggregaten handeln. Bevorzugt handelt es sich um Feststoffe enthaltend oder bestehend aus zumindest ein(em) Metall und/oder zumindest ein(e)m Metalloxid, insbesondere um amorphe Oxide von Metallen der 3. und 4. Hauptgruppe des Periodensystems der Elemente. Dies gilt sowohl für die Gele als auch für die sonstigen amorphen Feststoffe, insbesondere solche enthaltend Partikel aus Agglomeraten und/oder Aggregaten. Besonders bevorzugt sind gefällte Kieselsäuren, pyrogene Kieselsäuren, Silikate und Silicagele, wobei Silicagele sowohl Hydro- als auch Aero- als auch Xerogele umfasst. Derartige amorphe Feststoffe allgemein mit einer mittleren Partikelgröße d₅₀ < 1,5 *µ*m und/oder einem d₉₀-Wert < 2 *µ*m und/oder einem d₉₉-Wert < 2 *µ*m werden z. B. in Oberflächenbeschichtungssystemen verwendet.

Das erfindungsgemäße Verfahren weist gegenüber den Verfahren des Standes der Technik, insbesondere der Nassvermahlung, den Vorteil auf, dass es sich um eine Trockenvermahlung handelt, welche direkt zu pulverförmigen Produkten mit sehr kleiner mittlerer Partikelgröße führt, die besonders vorteilhaft auch noch eine hohe Porosität aufweisen können. Das Problem der Reagglomeration bei der Trocknung entfällt, da kein der Vermahlung nachgeschalteter Trocknungsschritt notwendig ist. Ein weiterer Vorteil des erfindungsgemäßen Verfahrens in einer seiner bevorzugten Ausführungsformen ist darin zu sehen, dass die Vermahlung gleichzeitig mit der Trocknung erfolgen kann, so dass z. B. ein Filterkuchen direkt weiterverarbeitet werden kann. Dies erspart einen zusätzlichen Trocknungsschritt und erhöht gleichzeitig die Raum-Zeit-Ausbeute. In seinen bevorzugten Ausführungsformen weist das erfindungsgemäße Verfahren zudem den Vorteil auf, dass beim Hochfahren des Mahlsystems keine oder nur sehr geringe Mengen an Kondensat im Mahlsystem, insbesondere in der Mühle entstehen. Beim Abkühlen kann getrocknetes Gas verwendet werden. Dadurch entsteht auch beim Abkühlen kein Kondensat im Mahlsystem und die Abkühlphase wird deutlich verkürzt. Die effektiven Maschinenlaufzeiten können somit erhöht werden. Schließlich wird dadurch, dass kein oder nur sehr wenig Kondensat beim Anfahren in des Mahlsystems gebildet wird, verhindert, dass ein bereits getrocknetes Mahlgut wieder nass wird, wodurch die Bildung von Agglomeraten und Krusten während des Mahlvorgangs verhindert werden kann.

Die mittels des erfindungsgemäßen Verfahrens hergestellten, amorphen pulverförmigen Feststoffe weisen aufgrund der sehr speziellen und einzigartigen mittleren Partikelgrößen und Partikelgrößenverteilungen besonders gute Eigenschaften beim Einsatz in Oberflächenbeschichtungssystemen z. B. als Rheologiehilfsmittel, in Papierbeschichtung und in Farben bzw. Lacken auf. Die solcherart erhaltenen Produkte erlauben es z. B. aufgrund der sehr kleinen mittleren Partikelgröße und insbesondere des niedrigen d₉₀-Wertes und d₉₉-Wertes, sehr dünne Beschichtungen herzustellen.

Die Begriffe Pulver und pulverförmige Feststoffe werden im Rahmen der vorliegenden Erfindung synonym verwendet und bezeichnen jeweils fein zerkleinerte, feste Substanzen aus kleinen trockenen Partikeln, wobei trockene Partikel dabei bedeutet, dass es sich um äußerlich trockene Partikel handelt. Diese Partikel weisen zwar in der Regel einen Wassergehalt auf, dieses Wasser ist jedoch so fest an die Partikel bzw. in deren Kapillaren gebunden, dass es bei Raumtemperatur und Atmosphärendruck nicht freigegeben wird. Mit anderen Worten, es handelt sich um mit optischen Methoden wahrnehmbare partikelförmige Stoffe und nicht um Suspensionen oder Dispersionen. Ferner kann es sich dabei sowohl um oberflächenmodifizierte als auch um nicht oberflächenmodifizierte Feststoffe handeln. Die Oberflächenmodifikation erfolgt bevorzugt mit Kohlenstoff enthaltenden Coatungsmitteln und kann sowohl vor als auch nach der Vermahlung erfolgen.

Die erfindungsgemäßen Feststoffe können als Gel oder als Partikel enthaltend Agglomerate und/oder Aggregate vorliegen. Gel bedeutet, dass die Feststoffe eine aus einem stabilen, dreidimensionalen, bevorzugt homogenen Netzwerk von Primärpartikeln aufgebaut sind. Beispiele hierfür sind z. B. Silicagele.

Partikel enthaltend Aggregate und/oder Agglomerate im Sinne der vorliegenden Erfindung weisen kein dreidimensionales Netzwerk bzw. zumindest kein über die ganzen Partikel erstrecktes Netzwerk von Primärpartikeln auf. Stattdessen weisen sie Aggregate und Agglomerate von Primärpartikeln auf. Beispiele hierfür sind Fällungskieselsäuren und pyrogene Kieselsäuren.

Eine Beschreibung des Strukturunterschieds von Silicagelen im Vergleich zu gefällten SiO2 findet sich in Iler R. K., "The chemistry of Silica", 1979, ISBN 0-471-02404-X, Kapitel 5, Seite 462 sowie dort in Figur 3.25. Der Inhalt dieser Druckschrift wird hiermit ausdrücklich mit in die Beschreibung dieser Erfindung einbezogen.

Mit der erfindungsgemäßen Technologie können beliebige Partikel, insbesondere amorphe Partikel derart vermahlen werden, dass pulverförmige Feststoffe mit einer mittleren Partikelgröße d₅₀ < 1,5 *µ*m und/oder einem d₉₀-Wert < 2 *µ*m und/oder einem d₉₉-Wert < 2 *µ*m erhalten werden. Es ist insbesondere möglich diese Partikelgrößen bzw. Partikelgrößenverteilungen über eine Trockenvermahlung zu erreichen.

Solche insbesondere amorphen Feststoffe zeichnen sich dadurch aus, dass sie eine mittlere Partikelgröße (TEM) d₅₀ < 1,5 *µ*m, bevorzugt d₅₀ < 1 *µ*m, besonders bevorzugt d₅₀ von 0,01 bis 1 *µ*m, ganz besonders bevorzugt d₅₀ von 0,05 bis 0,9 *µ*m, insbesondere bevorzugt d₅₀ von 0,05 bis 0,8 *µ*m, speziell bevorzugt von 0,05 bis 0,5 *µ*m und ganz speziell bevorzugt von 0,08 bis 0,25 *µ*m, und/oder einem d₉₀-Wert < 2 *µ*m, bevorzugt d₉₀ < 1,8 *µ*m, besonders bevorzugt d₉₀ von 0,1 bis 1,5 *µ*m, ganz besonders bevorzugt d90 von 0,1 bis 1,0 *µ*m und insbesondere bevorzugt d₉₀ von 0,1 bis 0,5 *µ*m, und/oder einen d₉₉-Wert < 2 *µ*m, bevorzugt d₉₉ < 1, 8 *µ*m, besonders bevorzugt d₉₉ < 1,5 *µ*m, ganz besonders bevorzugt d₉₉ von 0,1 bis 1,0 *µ*m und insbesondere bevorzugt d₉₉ von 0,25 bis 1,0 *µ*m aufweisen. Alle zuvor genannten Partikelgrößen beziehen sich auf die Partikelgrößenbestimmung mittels TEM-Analyse und Bildauswertung.

Bei diesen Feststoffen kann es sich um Gele aber auch um andersartige amorphe oder kristalline Feststoffe handeln. Bevorzugt handelt es sich um Feststoffe enthaltend oder bestehend aus zumindest ein(em) Metall und/oder Metalloxid, insbesondere um amorphe Oxide von Metallen der 3. und 4. Hauptgruppe des Periodensystems der Elemente. Dies gilt sowohl für die Gele als auch für die amorphen oder kristallinen Feststoffe mit andersartiger Struktur. Besonders bevorzugt sind gefällte Kieselsäuren, pyrogene Kieselsäuren, Silikate und Silicagele, wobei Silicagele sowohl Hydro- als auch Aero- als auch Xerogele umfasst.

Bei ersten speziellen Ausführungsformen der betroffenen Feststoffe handelt es sich um partikelförmige Feststoffe enthaltend Aggregate und/oder Agglomerate, dabei insbesondere um gefällte Kieselsäuren und/oder pyrogene Kieselsäure und/oder Silikate und/oder Gemische davon, mit einer mittleren Partikelgröße d₅₀ < 1,5 *µ*m, bevorzugt d₅₀ < 1 *µ*m, besonders bevorzugt d₅₀ von 0,01 bis 1 *µ*m, ganz besonders bevorzugt d₅₀ von 0,05 bis 0,9 *µ*m, insbesondere bevorzugt d₅₀ von 0,05 bis 0,8 *µ*m, speziell bevorzugt von 0,05 bis 0,5 *µ*m und ganz speziell bevorzugt von 0,1 bis 0,25 *µ*m, und/oder einem d₉₀-Wert < 2 *µ*m, bevorzugt d₉₀ < 1,8 *µ*m, besonders bevorzugt d₉₀ von 0,1 bis 1,5 *µ*m, ganz besonders bevorzugt d₉₀ von 0,1 bis 1,0 *µ*m, insbesondere bevorzugt d₉₀ von 0,1 bis 0,5 *µ*m und speziell bevorzugt d₉₀ von 0,2 bis 0,4 *µ*m, und/oder einen d₉₉-Wert < 2 *µ*m, bevorzugt d₉₉ < 1,8 *µ*m, besonders bevorzugt d₉₉ < 1,5 *µ*m, ganz besonders bevorzugt d₉₉ von 0,1 bis 1,0 *µ*m, insbesondere bevorzugt d₉₉ von 0,25 bis 1,0 *µ*m und speziell bevorzugt d₉₉ von 0,25 bis 0,8. Ganz besonders bevorzugt sind hierbei gefällte Kieselsäuren, da diese im Vergleich zu pyrogenen Kieselsäuren wesentlich kostengünstiger sind. Alle zuvor genannten Partikelgrößen beziehen sich auf die Partikelgrößenbestimmung mittels TEM-(Transmissionselektronenmikroskopie-) Analyse und Bildauswertung.

In einer zweiten speziellen Ausführungsform handelt es sich bei den Feststoffen um Gele, bevorzugt um Silicagele, insbesondere um Xerogele oder Aerogele, mit einer mittleren Partikelgröße d₅₀ < 1,5 *µ*m, bevorzugt d₅₀ < 1 *µ*m, besonders bevorzugt d₅₀ von 0,01 bis 1 *µ*m, ganz besonders bevorzugt d₅₀ von 0,05 bis 0,9 *µ*m, insbesondere bevorzugt d₅₀ von 0,05 bis 0,8 *µ*m, speziell bevorzugt von 0,05 bis 0,5 *µ*m und ganz speziell bevorzugt von 0,1 bis 0,25 *µ*m, und/oder einem d₉₀-Wert < 2 *µ*m, bevorzugt d₉₀ 0,05 bis 1,8 *µ*m, besonders bevorzugt d₉₀ von 0,1 bis 1,5 *µ*m, ganz besonders bevorzugt d₉₀ von 0,1 bis 1,0 *µ*m, insbesondere bevorzugt d₉₀ von 0,1 bis 0,5 *µ*m und speziell bevorzugt d₉₀ von 0,2 bis 0,4 *µ*m, und/oder einen d₉₉-Wert < 2 *µ*m, bevorzugt d₉₉ < 1,8 *µ*m, besonders bevorzugt d₉₉ 0,05 bis 1,5 *µ*m, ganz besonders bevorzugt d₉₉ von 0,1 bis 1,0 *µ*m, insbesondere bevorzugt d₉₉ von 0,25 bis 1,0 *µ*m und speziell bevorzugt d₉₉ von 0,25 bis 0,8. Alle zuvor genannten Partikelgrößen beziehen sich auf die Partikelgrößenbestimmung mittels TEM-Analyse und Bildauswertung.

In einer weiteren noch spezielleren Ausführungsform handelt es sich um ein engporiges Xerogel, dass neben den bereits in den direkt vorher erläuterten Ausführungsbeispielen enthaltenen d₅₀-, d₉₀- und d₉₉-Werten zusätzlich ein Porenvolumen von 0,2 bis 0,7 ml/g, bevorzugt 0,3 bis 0,4 ml/g aufweist. Bei einer weiteren alternativen Ausführungsform handelt es sich um ein Xerogel, dass neben den bereits im Zusammenhang mit der zweiten Art von Ausführungsbeispielen enthaltenen d₅₀-, d₉₀- und d₉₉-Werten ein Porenvolumen von 0,8 bis 1,4 ml/g, bevorzugt 0,9 bis 1,2 ml/g aufweist. Bei noch einer weiteren Alternativen im Rahmen der zweiten oben erläuterten zweiten Gruppe von Ausführungsbeispielen handelt es sich um ein Xerogel, dass neben den bereits gegebenen d₅₀-, d₉₀- und d₉₉-Werten zusätzlich ein Porenvolumen von 1,5 bis 2,1 ml/g, bevorzugt 1,7 bis 1,9 ml/g aufweist.

Nachfolgend werden unter Bezugnahme auf die Fig. 2 und 3 weitere Details und Varianten exemplarischer Ausgestaltungen der Strahlmühle 1 und ihrer Komponenten erläutert.

Die Strahlmühle 1 enthält, wie der schematischen Darstellung in der Fig. 2 zu entnehmen ist, einen integrierten Windsichter 7, bei dem es sich beispielsweise bei Bauarten der Strahlmühle 1 als Fließbettstrahlmühle oder als Dichtbettstrahlmühle um einen dynamischen Windsichter 7 handelt, der vorteilhafterweise im Zentrum der Mahlkammer 3 der Strahlmühle 1 angeordnet ist. In Abhängigkeit von Mahlgasvolumenstrom und Sichterdrehzahl kann die angestrebte Feinheit des Mahlgutes beeinflusst werden.

Bei dem Windsichter 7 der Strahlmühle 1 gemäßder Fig. 2 wird der gesamte vertikale Windsichter 7 von einem Sichtergehäuse 21 umschlossen, das im wesentlichen aus dem Gehäuseoberteil 22 und dem Gehäuseunterteil 23 besteht. Das Gehäuseoberteil 22 und das Gehäuseunterteil 23 sind am oberen bzw. unteren Rand mit je einem nach außen gerichteten Umfangsflansch 24 bzw. 25 versehen. Die beiden Umfangsflansche 24, 25 liegen im Einbau- oder Funktionszustand des Windsichters 8 aufeinander und sind durch geeignete Mittel gegeneinander fixiert. Geeignete Mittel zum Fixieren sind beispielsweise Schraubverbindungen (nicht gezeigt). Als lösbare Befestigungsmittel können auch Klammern (nicht gezeigt) oder dergleichen dienen.

An einer praktisch beliebigen Stelle des Flanschumfangs sind beide Umfangsflansche 24 und 25 durch ein Gelenk 26 miteinander so verbunden, dass das Gehäuseoberteil 22 nach dem Lösen der Flanschverbindungsmittel gegenüber dem Gehäuseunterteil 23 nach oben in Richtung des Pfeils 27 geschwenkt werden kann und das Gehäuseoberteil 22 von unten sowie das Gehäuseunterteil 23 von oben zugänglich sind. Das Gehäuseunterteil 23 seinerseits ist zweiteilig ausgebildet und es besteht im wesentlichen aus dem zylindrischen Sichtraumgehäuse 28 mit dem Umfangsflansch 25 an seinem oberen offenen Ende und einem Austragkonus 29, der sich nach unten kegelförmig verjüngt. Der Austragkonus 29 und das Sichtraumgehäuse 28 liegen am oberen bzw. unteren Ende mit Flanschen 30, 31 aufeinander und die beiden Flansche 30, 31 von Austragkonus 29 und Sichtraumgehäuse 28 sind wie die Umfangsflansche 24, 25 durch lösbare Befestigungsmittel (nicht gezeigt) miteinander verbunden. Das so zusammengesetzte Sichtergehäuse 21 ist in oder an Tragarmen 28a aufgehängt, von denen mehrere möglichst gleichmäßig beabstandet um den Umfang des Sichter- oder Verdichtergehäuses 21 des Windsichters 7 der Strahlmühle 1 verteilt sind und am zylindrischen Sichtraumgehäuse 28 angreifen.

Wesentliches Teil der Gehäuseeinbauten des Windsichters 7 ist wiederum das Sichtrad 8 mit einer oberen Deckscheibe 32, mit einer dazu axial beabstandeten unteren abströmseitigen Deckscheibe 33 und mit zwischen den Außenrändern der beiden Deckscheiben 32 und 33 angeordneten, mit diesen fest verbundenen und gleichmäßig um den Umfang des Sichtrades 8 verteilten Schaufeln 34 mit zweckmäßiger Kontur. Bei diesem Windsichter 7 wird der Antrieb des Sichtrades 8 über die obere Deckscheibe 32 bewirkt, während die untere Deckscheibe 33 die abströmseitige Deckscheibe ist. Die Lagerung des Sichtrades 8 umfasst eine in zweckmäßiger Weise zwangsweise angetriebene Sichtradwelle 35, die mit dem oberen Ende aus dem Sichtergehäuse 21 herausgeführt ist und mit ihrem unteren Ende innerhalb des Sichtergehäuses 21 in fliegender Lagerung drehfest das Sichtrad 8 trägt. Die Herausführung der Sichtradwelle 35 aus dem Sichtergehäuse 21 erfolgt in einem Paar bearbeiteter Platten 36, 37, die das Sichtergehäuse 21 am oberen Ende eines nach oben kegelstumpfförmig verlaufenden Gehäuseendabschnittes 38 abschließen, die Sichtradwelle 35 führen und diesen Wellendurchtritt ohne Behinderung der Drehbewegungen der Sichtradwelle 35 abdichten. Zweckmäßigerweise kann die obere Platte 36 als Flansch drehfest der Sichtradwelle 35 zugeordnet und über Drehlager 35a drehbar auf der unteren Platte 37 abgestützt sein, die ihrerseits einem Gehäuseendabschnitt 38 zugeordnet ist. Die Unterseite der abströmseitigen Deckscheibe 33 liegt in der gemeinsamen Ebene zwischen den Umfangsflanschen 24 und 25, so dass das Sichtrad 8 in seiner Gesamtheit innerhalb des klappbaren Gehäuseoberteils 22 angeordnet ist. Im Bereich des konischen Gehäuseendabschnittes 38 weist das Gehäuseoberteil 22 außerdem einen rohrartigen Produktaufgabestutzen 39 der Mahlgutaufgabe 4 auf, dessen Längsachse parallel zur Drehachse 40 des Sichtrades 8 und seiner Antriebs- oder Sichtradwelle 35 verläuft und der möglichst weit von dieser Drehachse 40 des Sichtrades 8 und seiner Antriebs- oder Sichtradwelle 35 entfernt, am Gehäuseoberteil 22 radial außen liegend angeordnet ist.

Weiterhin enthält der integrierte dynamische Windsichter 7 der Strahlmühle 1 ein Sichtrad 8 und eine Sichtradwelle 35 sowie ein Sichtergehäuse 21, wie bereits erläutert wurde. Dabei ist zwischen dem Sichtrad 8 und dem Sichtergehäuse 21 ein Sichterspalt 8a definiert und ist zwischen der Sichtradwelle 35 und dem Sichtergehäuse 21 eine Wellendurchführung 35b gebildet (siehe dazu Fig. 2 und 3). Insbesondere ausgehend von einer mit einem derartigen Windsichter 7 ausgestatteten Strahlmühle 1, wobei die diesbezüglichen Ausführungsbeispiele hierin nur als exemplarisch und nicht als beschränkend beabsichtigt und zu verstehen sind, wird mit dieser Strahlmühle 1 mit einem integrierten dynamischen Windsichter 7 ein Verfahren zur Erzeugung feinster Partikel durchgeführt. Die Neuerung gegenüber herkömmlichen Strahlmühlen besteht dabei darin, dass eine Spaltspülung von Sichterspalt 8a und/oder Wellendurchführung 35b mit komprimierten Gasen niedrigen Energieinhaltes erfolgt. Das besondere dieser Ausgestaltung ist gerade die Kombination damit, dass Mahlstrahleinlässe 5, wie insbesondere Mahldüsen oder darin enthaltene Mahldüsen, vorhanden sind, die mit energiereichem Heißdampf beschickt werden. Es kommen also gleichzeitig hochenergetische Medien und niederenergetische Medien zum Einsatz.

Das Sichtergehäuse 21 nimmt den achsgleich zum Sichtrad 8 angeordneten rohrförmigen Austrittsstutzen 20 auf, der mit seinem oberen Ende dicht unterhalb der abströmseitigen Deckscheibe 33 des Sichtrades 8 liegt, ohne jedoch mit diesem verbunden zu sein. An das untere Ende des als Rohr ausgebildeten Austrittsstutzens 20 ist eine Austrittskammer 41 achsgleich angesetzt, die ebenfalls rohrförmig ist, deren Durchmesser jedoch wesentlich größer ist als der Durchmesser des Austrittsstutzens 20 und beim vorliegenden Ausführungsbeispiel zumindest doppelt so groß wie der Durchmesser des Austrittsstutzens 20 ist. Am Übergang zwischen dem Austrittsstutzen 20 und der Austrittskammer 41 liegt also ein deutlicher Durchmessersprung vor. Der Austrittsstutzen 20 ist in eine obere Deckplatte 42 der Austrittskammer 41 eingesetzt. Unten ist die Austrittskammer 41 durch einen abnehmbaren Deckel 43 verschlossen. Die Baueinheit aus Austrittsstutzen 20 und Austrittskammer 41 ist in mehreren Tragarmen 44 gehalten, die sternförmig gleichmäßig um den Umfang der Baueinheit verteilt, mit ihren inneren Enden im Bereich des Austrittsstutzens 20 fest mit der Baueinheit verbunden und mit ihren äußeren Enden am Sichtergehäuse 21 befestigt sind.

Der Austrittsstutzen 20 ist von einem kegelförmigen Ringgehäuse 45 umgeben, dessen unterer, größerer Außendurchmesser zumindest etwa dem Durchmesser der Austrittskammer 41 und dessen oberer, kleinerer Außendurchmesser zumindest etwa dem Durchmesser des Sichtrades 8 entspricht. An der konischen Wand des Ringgehäuses 45 enden die Tragarme 44 und sind mit dieser Wand fest verbunden, die ihrerseits wieder Teil der Baueinheit aus Austrittsstutzen 20 und Austrittskammer 41 ist.

Die Tragarme 44 und das Ringgehäuse 45 sind Teile einer Spüllufteinrichtung (nicht gezeigt), wobei die Spülluft das Eindringen von Materie aus dem Innenraum des Sichtergehäuses 21 in den Spalt zwischen dem Sichtrad 8 oder genauer dessen unterer Deckscheibe 3 und dem Austrittsstutzen 20 verhindert. Um diese Spülluft in das Ringgehäuse 45 und von dort in den freizuhaltenden Spalt gelangen zu lassen, sind die Tragarme 44 als Rohre ausgebildet, mit ihren äußeren Endabschnitten durch die Wand des Sichtergehäuses 21 hindurchgeführt und über ein Ansaugfilter 46 an eine Spülluftquelle (nicht gezeigt) angeschlossen. Das Ringgehäuse 45 ist nach oben durch eine Lochplatte 47 abgeschlossen und der Spalt selbst kann durch eine axial verstellbare Ringscheibe im Bereich zwischen Lochplatte 47 und unterer Deckscheibe 33 des Sichtrades 8 einstellbar sein.

Der Auslass aus der Austrittskammer 41 wird von einem Feingutaustragrohr 48 gebildet, das von außen in das Sichtergehäuse 21 hineingeführt ist und in tangentialer Anordnung an die Austrittskammer 41 angeschlossen ist. Das Feingutaustragrohr 48 ist Bestandteil des Produktauslasses 6. Der Verkleidung der Einmündung des Feingutaustragrohrs 48 an die Austrittskammer 41 dient ein Abweiskegel 49.

Am unteren Ende des konischen Gehäuseendabschnittes 38 sind in horizontaler Anordnung eine Sichtlufteintrittsspirale 50 und ein Grobgutaustrag 51 dem Gehäuseendabschnitt 38 zugeordnet. Die Drehrichtung der Sichtlufteintrittsspirale 50 ist der Drehrichtung des Sichtrades 8 entgegengerichtet. Der Grobgutaustrag 51 ist dem Gehäuseendabschnitt 38 abnehmbar zugeordnet, wobei dem unteren Ende des Gehäuseendabschnittes 38 ein Flansch 52 und dem oberen Ende des Grobgutaustrages 51 ein Flansch 53 zugeordnet und beide Flansche 52 und 53 wiederum durch bekannte Mittel lösbar miteinander verbunden sind, wenn der Windsichter 7 betriebsbereit ist.

Die auszulegende Dispersionszone ist mit 54 bezeichnet. An der Innenkante bearbeitete (angefaste) Flansche für eine saubere Strömungsführung und eine einfache Auskleidung sind mit 55 bezeichnet.

Schließlich ist noch an die Innenwand des Austrittsstutzens 20 ein auswechselbares Schutzrohr 56 als Verschleißteil angelegt und kann ein entsprechendes auswechselbares Schutzrohr 57 an die Innenwand der Austrittskammer 41 angelegt sein.

Zu Beginn des Betriebs des Windsichters 7 im dargestellten Betriebszustand wird über die Sichtlufteintrittsspirale 50 Sichtluft in den Windsichter 7 unter einem Druckgefälle und mit einer zweckentsprechend gewählten Eintrittsgeschwindigkeit eingeführt. Infolge der Einführung der Sichtluft mittels einer Spirale insbesondere in Verbindung mit der Konizität des Gehäuseendabschnittes 38 steigt die Sichtluft spiralförmig nach oben in den Bereich des Sichtrades 8. Gleichzeitig wird das "Produkt" aus Feststoffpartikeln unterschiedlicher Masse über den Produktaufgabestutzen 39 in das Sichtergehäuse 21 eingegeben. Von diesem Produkt gelangt das Grobgut, d.h. der Partikelanteil mit größerer Masse entgegen der Sichtluft in den Bereich des Grobgutaustrages 51 und wird zur Weiterverarbeitung bereitgestellt. Das Feingut, d.h. der Partikelanteil mit geringerer Masse wird mit der Sichtluft vermischt, gelangt von außen nach innen radial durch das Sichtrad 8 in den Austrittsstutzen 20, in die Austrittskammer 41 und schließlich über ein Feingutaustrittsrohr 48 in einen Feingutaustritt oder -auslass 58, sowie von dort in ein Filter, in dem das Betriebsmittel in Form eines Fluides, wie beispielsweise Luft, und Feingut voneinander getrennt werden. Gröbere Feingutbestandteile werden aus dem Sichtrad 8 radial herausgeschleudert und dem Grobgut zugemischt, um das Sichtergehäuse 21 mit dem Grobgut zu verlassen oder so lange im Sichtergehäuse 21 zu kreisen, bis es zu Feingut einer solchen Körnung geworden ist, dass es mit der Sichtluft ausgetragen wird.

Infolge der abrupten Querschnittserweiterung vom Austrittsstutzen 20 zur Austrittskammer 41 findet dort eine deutliche Verringerung der Strömungsgeschwindigkeit des Feingut-Luft-Gemisches statt. Dieses Gemisch wird also mit sehr geringer Strömungsgeschwindigkeit durch die Austrittskammer 41 über das Feingutaustrittsrohr 48 in den Feingutauslass 58 gelangen und an der Wand der Austrittskammer 41 nur in geringem Maße Abrieb erzeugen. Deswegen ist das Schutzrohr 57 auch nur eine höchst vorsorgliche Maßnahme. Die aus Gründen einer guten Trenntechnik hohe Strömungsgeschwindigkeit im Sichtrad 8 herrscht jedoch noch im Austrag- oder Austrittsstutzen 20, weshalb das Schutzrohr 56 wichtiger ist als das Schutzrohr 57. Besonders bedeutsam ist der Durchmessersprung mit einer Durchmessererweiterung beim Übergang vom Austrittstutzen 20 in die Austrittskammer 41.

Im übrigen kann der Windsichter 7 durch die Unterteilung des Sichtergehäuses 21 in der beschriebenen Weise und die Zuordnung der Sichterkomponenten zu den einzelnen Teilgehäusen wiederum gut gewartet werden und können schadhaft gewordene Komponenten mit relativ geringem Aufwand und innerhalb kurzer Wartungszeiten ausgewechselt werden.

Während in der schematischen Darstellung der Fig. 2 das Sichtrad 8 mit den beiden Deckscheiben 32 und 33 und dem zwischen diesen angeordneten Schaufelkranz 59 mit den Schaufeln 34 noch in bereits bekannter, üblicher Form mit parallelen und parallelflächigen Deckscheiben 32 und 33 dargestellt ist, ist in Fig. 3 das Sichtrad 8 für ein weiteres Ausführungsbeispiel des Windsichters 7 einer vorteilhaften Weiterbildung dargestellt.

Dieses Sichtrad 8 gemäß der Fig. 3 enthält zusätzlich zu dem Schaufelkranz 59 mit den Schaufeln 34 die obere Deckscheibe 32 und die dazu axial beabstandete untere abströmseitige Deckscheibe 33 und ist um die Drehachse 40 und damit die Längsachse des Windsichters 7 drehbar. Die diametrale Ausdehnung des Sichtrades 8 ist senkrecht zur Drehachse 40, d.h. zur Längsachse des Windsichters 7, unabhängig davon ob die Drehachse 40 und damit die genannte Längsachse senkrecht steht oder horizontal verläuft. Die untere abströmseitige Deckscheibe 33 umschließt konzentrisch den Austrittsstutzen 20. Die Schaufeln 34 sind mit beiden Deckscheiben 33 und 32 verbunden. Die beiden Deckscheiben 32 und 33 sind nun abweichend vom Stand der Technik konisch ausgebildet und war vorzugsweise derart, dass der Abstand der oberen Deckscheibe 32 von der abströmseitigen Deckscheibe 33 vom Kranz 59 der Schaufeln 34 nach innen, d.h. zur Drehachse 40 hin, größer wird und zwar bevorzugt kontinuierlich, wie beispielsweise linear oder nicht linear, und mit weiterem Vorzug so, dass die Fläche des durchströmten Zylindermantels für jeden Radius zwischen Schaufelaustrittskanten und Austrittsstutzen 20 zumindest annähernd konstant bleibt. Die infolge des kleiner werdenden Radius bei bekannten Lösungen geringer werdende Abströmgeschwindigkeit bleibt bei dieser Lösung zumindest annähernd konstant.

Außer der vorstehend und in der Fig. 3 erläuterten Variante der Gestaltung der oberen Deckscheibe 32 und der unteren Deckscheibe 33 ist es auch möglich, dass nur eine dieser beiden Deckscheiben 32 oder 33 in der erläuterten Weise konisch ausgebildet ist und die andere Deckscheibe 33 bzw. 32 eben ist, wie dies im Zusammenhang mit dem Ausführungsbeispiel gemäß der Fig. 2 für beide Deckscheiben 32 und 33 der Fall ist. Insbesondere kann dabei die Form der nicht parallelflächigen Deckscheibe derart sein, dass zumindest annähernd so, dass die Fläche des durchströmten Zylindermantels für jeden Radius zwischen Schaufelaustrittskanten und Austrittsstutzen 20 konstant bleibt.

Die nachfolgenden Beispiele dienen der Veranschaulichung und näheren Erläuterung der Erfindung, schränken diese jedoch in keiner Weise ein.

### Ausgangsmaterialien:

### Silica 1:

Als zu vermahlendes Ausgangsmaterial wurde eine gefällte Kieselsäure, die wie folgt hergestellt wurde:
Das an verschiedenen Stellen in der nachfolgenden Vorschrift zur Herstellung der Silica 1 eingesetzte Wasserglas und die Schwefelsäure werden wie folgt charakterisiert:

| | |
|---|---|
| Wasserglas: | Dichte 1,348 kg/l, 27,0 Gew.-% SiO2, 8,05 Gew.-% Na2O |
| Schwefelsäure: | Dichte 1,83 kg/l, 94 Gew.-% |

In einem 150 m³ Fällbehälter mit Schrägboden, MIG-Schrägblattrührsystem und Ekato-Fluid-Scherturbine werden 117 m³ Wasser vorgelegt und 2,7 m³ Wasserglas zugegeben. Das Verhältnis von Wasserglas zu Wasser wird dabei so eingestellt, dass sich eine Alkalizahl von 7 ergibt. Anschließend wird die Vorlage auf 90 °C aufgeheizt. Nach Erreichen der Temperatur werden für die Dauer von 75 min gleichzeitig Wasserglas mit einer Dosierrate von 10,2 m³/h und Schwefelsäure mit einer Dosierrate von 1,55 m³/h unter Rühren zudosiert. Danach werden für weitere 75 min unter Rühren bei 90 °C gleichzeitig Wasserglas mit einer Dosierrate von 18,8 m³/h und Schwefelsäure mit einer Dosierrate von 1,55 m³/h zugegeben. Während der gesamten Zugabezeit wird die Dosierrate der Schwefelsäure bei Bedarf so korrigiert, dass während dieser Zeitdauer ein Alkalizahl von 7 eingehalten wird.

Danach wird die Wasserglasdosierung abgeschaltet. Anschließend wird innerhalb von 15 min Schwefelsäure so zugegeben, dass sich danach ein pH-Wert von 8,5 einstellt. Bei diesem pH-Wert wird die Suspension für die Dauer von 30 min gerührt (= gealtert). Danach wird durch Zugabe von Schwefelsäure innerhalb von ca. 12 min der pH-Wert der Suspension auf 3,8 eingestellt. Während der Fällung, der Alterung und der Ansäuerung wird die Temperatur der Fällsuspension bei 90 °C gehalten. Die erhaltene Suspension wird mit einer Membranfilterpresse filtriert und der Filterkuchen mit entionisiertem Wasser gewaschen, bis im Waschwasser eine Leitfähigkeit von < 10 mS/cm festzustellen ist. Der Filterkuchen liegt dann mit einem Feststoffgehalt von < 25 % vor. Die Trocknung des Filterkuchen erfolgt in einem Spin-Flash-Trockner.

Die Daten von Silica 1 sind in Tabelle 1 angegeben.

### Hydrogel - Herstellung

Aus Wasserglas (Dichte 1,348 kg/l, 27,0 Gew.-% SiO2,
8,05 Gew.-% Na2O) und 45 %-iger Schwefelsäure wird ein Silicagel (= Hydrogel) hergestellt. Dazu werden 45 Gew.-%ige Schwefelsäure und Natronwasserglas intensiv so vermischt, dass sich ein Reaktandenverhältnis entsprechend einem Überschuss an Säure (0.25 N) und einer SiO2-Konzentration von 18.5 Gew.-% einstellt. Das dabei entstandene Hydrogel wird über Nacht (ca. 12 h) gelagert und dann auf eine Partikelgröße von ca. 1 cm gebrochen. Es wird mit entionisiertem Wasser bei 30 - 50 °C gewaschen, bis die Leitfähigkeit des Waschwassers unterhalb 5 mS/cm liegt.

### Silica 2 (Hydrogel)

Das wie oben beschrieben hergestellte Hydrogel wird unter Ammoniakzugabe bei pH 9 und 80 °C für 10 - 12 Stunden gealtert, und dann mit 45 Gew.-%iger Schwefelsäure auf pH 3 eingestellt. Das Hydrogel hat dann einen Feststoffgehalt von 34 - 35 %. Anschließend wird es auf einer Stiftmühle (Alpine Typ 160Z) auf eine Partikelgröße von ca. 150 *µ*m grob vermahlen. Das Hydrogel hat eine Restfeuchte von 67 %.

Die Daten von Silica 2 sind in Tabelle 1 angegeben.

### Silica 3a:

Silica 2 wird mittels Spinflash-Trockners (Anhydro A/S, APV, Typ SFD47, Tein = 350 °C, Taus = 130 °C) so getrocknet, dass es nach der Trocknung eine Endfeuchte von ca. 2 % aufweist.

Die Daten von Silica 3a sind in Tabelle 1 angegeben.

### Silica 3b:

Das wie oben beschrieben hergestellte Hydrogel wird bei ca. 80 °C weiter bewaschen, bis die Leitfähigkeit des Waschwassers unter 2 mS/cm liegt und im Umlufttrockenschrank (Fresenberger POH 1600.200) bei 160°C auf eine Restfeuchte von < 5% getrocknet. Um ein gleichmäßigeres Dosierverhalten und Mahlergebnis zu erzielen, wird das Xerogel auf eine Partikelgröße < 100 *µ*m vorzerkleinert (Alpine AFG 200).

Die Daten von Silica 3b sind in Tabelle 1 angegeben.

### Silica 3c:

Das wie oben beschrieben hergestellte Hydrogel wird unter Ammoniakzugabe bei pH 9 und 80°C für 4 Stunden gealtert, dann mit 45 Gew.-%iger Schwefelsäure auf ca. pH 3 eingestellt und im Umlufttrockenschrank (Fresenberger POH 1600.200) bei 160°C auf eine Restfeuchte von < 5% getrocknet. Um ein gleichmäßigeres Dosierverhalten und Mahlergebnis zu erzielen, wird das Xerogel auf eine Partikelgröße < 100 *µ*m vorzerkleinert (Alpine AFG 200).

Die Daten von Silica 3c sind in Tabelle 1 angegeben.

**Tabelle 1 - Physikalisch-chemische Daten der unvermahlenen Ausgangsmaterialien**

| | Silica 1 | Silica 2 | | Silica 3a | Silica 3b |
|---|---|---|---|---|---|
| Silica 3c | | | | | |
| Partikelgrößenverteilung mittels Laserbeugung (Horiba LA 920) | | | | | |
| d₅₀ [µm] | 22,3 | n.b. | n.b. | n.b. | n.b. |
| d₉₉ [µm] | 85,1 | n.b. | n.b. | n.b. | n.b. |
| d₁₀ [µm] | 8,8 | n.b. | n.b. | n.b. | n.b. |

| Partikelgrößenverteilung mittels Siebanalyse | | | | | |
|---|---|---|---|---|---|
| > 250 µm % | n.b. | n.b. | n.b. | 0,0 | 0,2 |
| > 125 µm % | n.b. | n.b. | n.b. | 1,06 | 2,8 |
| > 63 µm % | n.b. | n.b. | n.b. | 43,6 | 57,8 |
| > 45 µm % | n.b. | n.b. | n.b. | 44,0 | 36,0 |
| < 45 µm % | n.b. | n.b. | n.b. | 10,8 | 2,9 |
| Feuchte % | 4, 8 | 67 | < 3 | < 5 | < 5% |
| pH-Wert | 6, 7 | n.b. | n.b. | n.b. | n.b. |

| | | | | | |
|---|---|---|---|---|---|
| n.b. = nicht bestimmt | | | | | |

### Beispiele 1 - 3: Erfindungsgemäße Vermahlung

Zur Vorbereitung der eigentlichen Vermahlung mit überhitztem Wasserdampf wird eine Fließbettgegenstrahlmühle gemäß Figur 1, 2 und 3 zunächst über zwei Heizdüsen, welche mit 10 bar und 160°C heißer Druckluft beaufschlagt werden, bis zu einer Mühlenaustrittstemperatur von ca. 105°C aufgeheizt.

Der Mühle ist zur Abscheidung des Mahlgutes eine Filteranlage nachgeschaltet (nicht in Figur 1 gezeigt), dessen Filtergehäuse im unteren Drittel indirekt über angebrachte Heizschlangen mittels 6 bar Sattdampf ebenfalls zur Verhinderung von Kondensation beheizt wird. Alle Apparateoberflächen im Bereich der Mühle, des Abscheidefilters, sowie der Versorgungsleitungen für Dampf und heißer Druckluft sind besonders isoliert.

Nach Erreichen der gewünschten Aufheiztemperatur wird die Versorgung der Heizdüsen mit heißer Druckluft ab und die Beaufschlagung der drei Mahldüsen mit überhitztem Wasserdampf (38 bar(abs), 330°C) gestartet.

Zum Schutz des im Abscheidefilter eingesetzten Filtermittels sowie zur Einstellung eines bestimmten Restwassergehaltes des Mahlgutes von vorzugsweise 2 bis 6 %, wird Wasser in der Startphase und während der Vermahlung in den Mahlraum der Mühle über eine mit Druckluft betriebene Zweistoffdüse in Abhängigkeit von der Mühlenaustrittstemperatur eingedüst.

Mit der Produktaufgabe wird begonnen, wenn die relevanten Prozessparameter (siehe Tabelle 2) konstant sind. Die Regelung der Aufgabemenge erfolgt in Abhängigkeit vom sich einstellenden Sichterstrom. Der Sichterstrom regelt die Aufgabemenge derart, dass ca. 70% des Nennstromes nicht überschritten werden können.

Als Eintragsorgan fungiert dabei ein drehzahlgeregeltes Zellenrad, welches das Aufgabegut aus einem Vorlagebehälter über eine als barometrischer Abschluss dienende Taktschleuse in die unter Überdruck stehende Mahlkammer dosiert.

Die Zerkleinerung des Grobgutes erfolgt in den expandierenden Dampfstrahlen (Mahlgas). Gemeinsam mit dem entspannten Mahlgas steigen die Produktpartikel im Zentrum des Mühlenbehälters zum Sichtrad auf. Je nach eingestellter Sichterdrehzahl und Mahldampfmenge (siehe Tabelle 1) gelangen die Partikel, die eine ausreichende Feinheit aufweisen mit dem Mahldampf in den Feingutaustritt und von dort in das nachgeschaltete Abscheidesystem, während zu grobe Partikel zurück in die Mahlzone gelangen und einer nochmaligen Zerkleinerung unterworfen werden. Der Austrag des abgeschiedenen Feingutes aus dem Abscheidefilter in die nachfolgende Silierung und Abpackung geschieht mittels Zellenradschleuse.

Der an den Mahldüsen herrschende Mahldruck des Mahlgases, bzw. die daraus resultierenden Mahlgasmenge in Verbindung mit der Drehzahl des dynamischen Schaufelradsichters bestimmen die Feinheit der Kornverteilungsfunktion sowie die Oberkorngrenze.

Die relevanten Prozessparameter können Tabelle 2, die Produktparameter Tabelle 3 entnommen werden:

**Tabelle 2**

| Beispiel 1 | Beispiel 2 | Beispiel 3a | Beispiel 3b | Beispiel 3c |
|---|---|---|---|---|
| Ausgangsmaterial: | | | | |
| Silica 1 | Silica 2 | Silica 3a | Silica 3b | Silica 3c |
| Düsendurchmesser [mm] : | | | | |
| 2,5 | 2,5 | 2,5 | 2,5 | 2,5 |
| Düsentyp: | | | | |
| Laval | Laval | Laval | Laval | Laval |
| Anzahl [Stück]: | | | | |
| 3 | 3 | 3 | 3 | 3 |
| Mühleninnendruck [bar abs.]: | | | | |
| 1,306 | 1,305 | 1,305 | 1,304 | 1,305 |
| Eintrittsdruck [bar abs.]: | | | | |
| 37,9 | 37,5 | 36,9 | 37,0 | 37,0 |
| Eintrittstemperatur [°C]: | | | | |
| 325 | 284 | 327 | 324 | 326 |
| Mühlenaustrittstemperatur [°C]: | | | | |
| 149,8 | 117 | 140,3 | 140,1 | 139,7 |
| Sichterdrehzahl [min⁻¹] : | | | | |
| 5619 | 5500 | 5491 | 5497 | 5516 |
| Sichterstrom [A%]: | | | | |
| 54,5 | 53,9 | 60,2 | 56,0 | 56,5 |
| Tauchrohrdurchmesser [mm]: | | | | |
| 100 | 100 | 100 | 100 | 100 |

**Tabelle 3**

| | Beispiel 1 | Beispiel 2 | Beispiel 3a | Beispiel 3b | Beispiel 3c |
|---|---|---|---|---|---|
| d₅₀ ¹⁾ | 125 | 106 | 136 | 140 | 89 |
| d₉₀ ¹⁾ | 275 | 175 | 275 | 250 | 200 |
| d₉₉ ¹⁾ | 525 | 300 | 575 | 850 | 625 |
| BET-Oberfläche m²/g: | | | | | |
| | 122 | 354 | 345 | 539 | 421 |
| N2-Porenvolumen ml/g: | | | | | |
| | n.b. | 1,51 | 1,77 | 0,36 | 0,93 |
| Mittlere Porenweite nm: | | | | | |
| | n.b. | 17,21 | 20,5 | 2,7 | 8,8 |
| DBP (wasserfrei) g/100g: | | | | | |
| | 235 | 293 | 306 | 124 | 202 |
| Stampfdichte g/l: | | | | | |
| | 42 | 39 | 36 | 224 | 96 |
| Trocknungsverlust %: | | | | | |
| | 4,4 | 6,1 | 5,5 | 6,3 | 6,4 |

| | | | | | |
|---|---|---|---|---|---|
| ¹⁾ Bestimmung der Partikelgrößenverteilung mittels Transmissionselektronenmikroskopie (TEM) und Bildanalyse und Wertangaben in nm. | | | | | |

### Bezugszeichenliste

- 1: Strahlmühle
- 2: zylindrisches Gehäuse
- 3: Mahlkammer
- 4: Mahlgutaufgabe
- 5: Mahlstrahleinlass
- 6: Produktauslass
- 7: Windsichter
- 8: Sichtrad
- 8a: Sichterspalt
- 9: Einlassöffnung oder Einlassdüse
- 10: Mahlstrahl
- 11: Heizquelle
- 12: Heizquelle
- 13: Zuführungsrohr
- 14: temperaturisolierender Mantel
- 15: Einlass
- 16: Auslass
- 17: Zentrum der Mahlkammer
- 18: Reservoir- oder Erzeugungseinrichtung
- 19: Leitungseinrichtungen
- 20: Austrittsstutzen
- 21: Sichtergehäuse
- 22: Gehäuseoberteil
- 23: Gehäuseunterteil
- 24: Umfangsflansch
- 25: Umfangsflansch
- 26: Gelenk
- 27: Pfeil
- 28: Sichtraumgehäuse
- 28a: Tragarme
- 29: Austragkonus
- 30: Flansch
- 31: Flansch
- 32: Deckscheibe
- 33: Deckscheibe
- 34: Schaufel
- 35: Sichtradwelle
- 35a: Drehlager
- 35b: Wellendurchführung
- 36: obere bearbeitete Platten
- 37: untere bearbeitete Platte
- 38: Gehäuseendabschnitt
- 39: Produktaufgabestutzen
- 40: Drehachse
- 41: Austrittskammer
- 42: obere Deckplatte
- 43: abnehmbarer Deckel
- 44: Tragarme
- 45: kegelförmiges Ringgehäuse
- 46: Ansaugfilter
- 47: Lochplatte
- 48: Feingutaustragrohr
- 49: Abweiskegel
- 50: Sichtlufteintrittsspirale
- 51: Grobgutaustrag
- 52: Flansch
- 53: Flansch
- 54: Dispersionszone
- 55: an der Innenkante bearbeitete (angefaste) Flansche und Auskleidung
- 56: auswechselbares Schutzrohr
- 57: auswechselbares Schutzrohr
- 58: Feingutaustritt/-auslass
- 59: Schaufelkranz

## Patentansprüche

1. Verfahren zur Erzeugung feinster Partikel mittels einer Strahlmühle (1) mit einem integrierten dynamischen Windsichter (7), der ein Sichtrad (8) und eine Sichtradwelle (35) sowie ein Sichtergehäuse (21) enthält, wobei zwischen dem Sichtrad (8) und dem Sichtergehäuse (21) ein Sichterspalt (8a) und zwischen der Sichtradwelle (35) und dem Sichtergehäuse (21) eine Wellendurchführung (35b) gebildet ist, eine Spaltspülung von Sichterspalt (8a) und/oder Wellendurchführung (35b) mit komprimierten Gasen niedrigen Energieinhaltes erfolgt, und Mahlstrahleinlässe (5) vorhanden sind, die mit energiereichem Heißdampf beschickt werden, **dadurch gekennzeichnet, dass** das Spülgas mit einem Druck von nicht mehr als annähernd 0,4 bar über dem Mühleninnendruck eingesetzt wird.

2. Verfahren nach Anspruch 1, **dadurch gekennzeichnet, dass** das Spülgas mit einem Druck von nicht mehr als ungefähr 0,3 bar und insbesondere nicht mehr als ca. 0,2 bar über dem Mühleninnendruck eingesetzt wird.

3. Verfahren nach Anspruch 2, **dadurch gekennzeichnet, dass** der Mühleninnendruck zumindest ungefähr im Bereich von 0,1 bar bis 0,5 bar liegt.

4. Verfahren nach einem der vorhergehenden Ansprüche, **dadurch gekennzeichnet, dass** das Spülgas mit einer Temperatur von ca. 80 °C bis etwa 120 °C, insbesondere annähernd 100 °C eingesetzt wird.

5. Verfahren nach einem der vorhergehenden Ansprüche, **dadurch gekennzeichnet, dass** als Spülgas niederenergetische Druckluft insbesondere mit etwa 0,3 bar bis ca. 0,4 bar verwendet wird.

6. Verfahren nach einem der vorhergehenden Ansprüche, **dadurch gekennzeichnet, dass** die Mahlstrahleinlässe (5) Mahldüsen enthalten.

7. Verfahren nach einem der vorhergehenden Ansprüche, **dadurch gekennzeichnet, dass** der Heißdampf einen Druck von wenigstens annähernd 12 bar, vorzugsweise zumindest ungefähr 25 bar und weiter bevorzugt mindestens ca. 40 bar aufweist.

8. Verfahren nach einem der vorhergehenden Ansprüche, **dadurch gekennzeichnet, dass** die Temperatur des Heißdampfes so gewählt wird, dass dieser am Ende des Prozesses trocken vorliegt.

9. Strahlmühle (1) mit einem integrierten dynamischen Windsichter (7) zur Erzeugung feinster Partikel, welcher Windsichter (7) ein Sichtrad (8) und eine Sichtradwelle (35) sowie ein Sichtergehäuse (21) enthält, wobei zwischen dem Sichtrad (8) und dem Sichtergehäuse (21) ein Sichterspalt (8a) und zwischen der Sichtradwelle (35) und dem Sichtergehäuse (21) eine Wellendurchführung (35b) gebildet ist, Spüleinrichtungen vorgesehen sind, mittels denen eine Spaltspülung von Sichterspalt (8a) und/oder Wellendurchführung (35b) mit komprimierten Gasen niedrigen Energieinhaltes erfolgt, und wobei Mahlstrahleinlässe (5) vorhanden sind, die mit energiereichem Heißdampf beschickt werden, **dadurch gekennzeichnet, dass** die Spüleinrichtungen ausgelegt sind, um das Spülgas mit einem Druck von nicht mehr als annähernd 0,4 bar über dem Mühleninnendruck einzusetzen.

10. Strahlmühle (1) nach Anspruch 9, **dadurch gekennzeichnet, dass** die Spüleinrichtungen ausgelegt sind, um das Spülgas mit einem Druck von nicht mehr als ungefähr 0,3 bar und insbesondere nicht mehr als ca. 0,2 bar über dem Mühleninnendruck einzusetzen.

11. Strahlmühle (1) nach Anspruch 10, **dadurch gekennzeichnet, dass** der Mühleninnendruck zumindest ungefähr im Bereich von 0,1 bar bis 0,5 bar liegt.

12. Strahlmühle (1) nach einem der Ansprüche 9 bis 11, **dadurch gekennzeichnet, dass** das Spülgas mit einer Temperatur von ca. 80 °C bis etwa 120 °C, insbesondere annähernd 100 °C eingesetzt wird.

13. Strahlmühle (1) nach einem der Ansprüche 9 bis 12, **dadurch gekennzeichnet, dass** als Spülgas niederenergetische Druckluft insbesondere mit etwa 0,3 bar bis ca. 0,4 bar verwendet wird.

14. Strahlmühle (1) nach einem der Ansprüche 9 bis 13, **dadurch gekennzeichnet, dass** die Mahlstrahleinlässe (5) Mahldüsen enthalten.

15. Strahlmühle (1) nach einem der Ansprüche 9 bis 14, **dadurch gekennzeichnet, dass** der Heißdampf einen Druck von wenigstens annähernd 12 bar, vorzugsweise zumindest ungefähr 25 bar und weiter bevorzugt mindestens ca. 40 bar aufweist.

16. Strahlmühle (1) nach einem der Ansprüche 9 bis 15, **dadurch gekennzeichnet, dass** die Temperatur des Heißdampfes so gewählt wird, dass dieser am Ende des Prozesses trocken vorliegt.

17. Strahlmühle (1) nach,einem der Ansprüche 9 bis 16, **dadurch gekennzeichnet, dass** ein Tank (18a) als Quelle für den Heißdampf als Betriebsmittel (B) enthalten oder zugeordnet ist.

18. Strahlmühle (1) nach einem der Ansprüche 9 bis 17, **dadurch gekennzeichnet, dass** sie eine Fließbettstrahlmühle oder eine Dichtbettstrahlmühle ist.

19. Strahlmühle (1) nach einem der Ansprüche 9 bis 18, **dadurch gekennzeichnet, dass** Mahldüsen (9) vorgesehen sind, die an Leitungseinrichtungen (19) als Dampfzufuhrleitung angeschlossen sind, die mit Dehnungsbögen ausgestattet ist.

20. Strahlmühle (1) nach Anspruch 19, **dadurch gekennzeichnet, dass** die Leitungseinrichtungen (19) als Dampfzufuhrleitung an einen Tank (18a) als Wasserdampfquelle angeschlossen ist.

21. Strahlmühle (1) nach einem der Ansprüche 9 bis 20, **dadurch gekennzeichnet, dass** ihre Oberfläche einen möglichst kleinen Wert aufweist.

22. Strahlmühle (1) nach einem der Ansprüche 9 bis 21, **dadurch gekennzeichnet, dass** der Sichtrotor oder das Sichtrad (8) eine mit abnehmendem Radius zunehmende lichte Höhe aufweist.

23. Strahlmühle (1) nach Anspruch 22, **dadurch gekennzeichnet, dass** die durchströmte Fläche des Sichtrotors oder -rades (8) zumindest annähernd konstant ist.

24. Strahlmühle (1) nach einem der Ansprüche 9 bis 23, **dadurch gekennzeichnet, dass** der Sichtrotor oder das Sichtrad (8) ein auswechselbares, mitrotierendes Tauchrohr (20) aufweist.

25. Strahlmühle (1) nach einem der Ansprüche 9 bis 24, **dadurch gekennzeichnet, dass** eine Feingutaustrittskammer (41) vorgesehen ist, die in Strömungsrichtung eine Querschnittserweiterung aufweist.

26. Strahlmühle (1) nach einem der Ansprüche 9 bis 25, **dadurch gekennzeichnet, dass** die Strömungswege zumindest weitgehend vorsprungsfrei sind.

27. Strahlmühle (1) nach einem der Ansprüche 9 bis 26, **dadurch gekennzeichnet, dass** die Komponenten der Strahlmühle (1) zur Vermeidung von Massenanhäufungen ausgelegt sind.

28. Strahlmühle (1) nach einem der Ansprüche 9 bis 27, **dadurch gekennzeichnet, dass** die Komponenten der Strahlmühle (1) zur Vermeidung von Kondensation ausgelegt sind.

29. Strahlmühle (1) nach einem der Ansprüche 9 bis 28, **dadurch gekennzeichnet, dass** Einrichtungen zur Kondensationsvermeidung enthalten sind.

30. Dynamischer Windsichter (7) mit einem Sichtrad (8) und einer Sichtradwelle (35) sowie einem Sichtergehäuse (21), wobei zwischen dem Sichtrad (8) und einem vom Sichtergehäuse (21) aufgenommenen Austrittsstutzen (20) ein Sichterspalt (8a) und zwischen der Sichtradwelle (35) und dem Sichtergehäuse (21) eine Wellendurchführung (35b) gebildet ist, und Spüleinrichtungen vorgesehen sind, mittels denen eine Spaltspülung von Sichterspalt (8a) und/oder Wellendurchführung (35b) mit komprimierten Gasen niedrigen Energieinhaltes erfolgt, **dadurch gekennzeichnet, dass** die Spüleinrichtungen ausgelegt sind, um das Spülgas mit einem Druck von nicht mehr als annähernd 0,4 bar über dem Mühleninnendruck einzusetzen.

31. Dynamischer Windsichter (7) nach Anspruch 30, **dadurch gekennzeichnet, dass** das Spülgas mit einer Temperatur von ca. 80 °C bis etwa 120 °C, insbesondere annähernd 100 °C eingesetzt wird.

32. Dynamischer Windsichter (7) nach Anspruch 30 oder 31,
**dadurch gekennzeichnet, dass** als Spülgas niederenergetische Druckluft insbesondere mit etwa 0,3 bar bis ca. 0,4 bar verwendet wird.

33. Dynamischer Windsichter (7) nach einem der Ansprüche 30 bis 32, **dadurch gekennzeichnet, dass** ein Sichtrotor oder Sichtrad (8) enthalten ist, das eine mit abnehmendem Radius zunehmende lichte Höhe aufweist.

34. Dynamischer Windsichter (7) nach Anspruch 33, **dadurch gekennzeichnet, dass** die durchströmte Fläche des Sichtrotors oder -rades (8) zumindest annähernd konstant ist.

35. Dynamischer Windsichter (7) nach einem der Ansprüche 30 bis 34, **dadurch gekennzeichnet, dass** ein Sichtrotor oder Sichtrad (8) enthalten ist, das ein auswechselbares, mitrotierendes Tauchrohr (20) aufweist.

36. Dynamischer Windsichter (7) nach einem der Ansprüche 30 bis 35, **dadurch gekennzeichnet, dass** eine Feingutaustrittskammer (41) vorgesehen ist, die in Strömungsrichtung eine Querschnittserweiterung aufweist.

37. Dynamischer Windsichter (7) nach einem der Ansprüche 30 bis 36, **dadurch gekennzeichnet, dass** die Strömungswege zumindest weitgehend vorsprungsfrei sind.

## Claims

1. A method for generating finest particles by means of a jet mill (1) with an integrated dynamic air classifier (7) including a classifying wheel (8) and a classifying wheel shaft (35) as well as a classifier housing (21), wherein between the classifying wheel (8) and the classifier housing (21) a classifier gap (8a) and between the classifying wheel shaft (35) and the classifier housing (21) a shaft passage (35b) are formed, a gap flushing of classifier gap (8a) and/or shaft passage (35b) is carried out with compressed gases of low energy content, and grinding jet inlets (5) are present which are supplied with energy-rich superheated steam, **characterized in that** the flushing gas is used at a pressure of no more than approximately 0.4 bar above the mill internal pressure.

2. Method according to claim 1, **characterized in that** the flushing gas with a pressure of not more than approximately 0.3 bar and especially not more than approximately 0.2 bar above the mill internal pressure is used.

3. Method according to claim 2, **characterized in that** the mill internal pressure lies at least approximately in the range of 0.1 bar to 0.5 bar.

4. Method according to one of the preceding claims,
**characterized in that** the flushing gas is used with a temperature from approximately 80 °C to approximately 120 °C, especially approximately 100 °C.

5. Method according to one of the preceding claims,
**characterized in that** as flushing gas low energy pressurized air especially with approximately 0.3 bar to approximately 0.4 bar is used.

6. Method according to one of the preceding claims,
**characterized in that** the grinding jet inlets (5) comprise grinding nozzles.

7. Method according to one of the preceding claims,
**characterized in that** the superheated steam exhibits a pressure of at least approximately 12 bar, preferably at least approximately 25 bar and further preferred at least approximately 40 bar.

8. Method according to one of the preceding claims,
**characterized in that** the temperature of the superheated steam is chosen such that it is provided dry at the end of the process.

9. Jet mill (1) with an integrated dynamic air classifier (7) for generating finest particles, which air classifier (7) comprises a classifying wheel (8) and a classifying wheel shaft (35) as well as a classifier housing (21), wherein between the classifying wheel (8) and the classifier housing (21) a classifier gap (8a) and between the classifying wheel shaft (35) and the classifier housing (21) a shaft passage (35b) are formed, flushing means are provided by means of which a gap flushing of classifier gap (8a) and/or shaft passage (35b) is carried out with compressed gases of low energy content, and wherein grinding jet inlets (5) are present which are supplied with energy-rich superheated steam, **characterized in that** the flushing means are adapted to apply the flushing gas at a pressure of no more than approximately 0.4 bar above the mill internal pressure.

10. Jet mill (1) according to claim 9, **characterized in that** the flushing means are adapted to apply the flushing gas with a pressure of not more than approximately 0.3 bar and especially not more than approximately 0.2 bar above the mill internal pressure.

11. Jet mill (1) according to claim 10, **characterized in that** the mill internal pressure lies at least approximately in the range of 0.1 bar to 0.5 bar.

12. Jet mill (1) according to one of claims 9 to 11,
**characterized in that** the flushing gas is used with a temperature from approximately 80 °C to approximately 120 °C, especially approximately 100 °C.

13. Jet mill (1) according to one of claims 9 to 12,
**characterized in that** as flushing gas low energy pressurized air especially with approximately 0.3 bar to approximately 0.4 bar is used.

14. Jet mill (1) according to one of claims 9 to 13,
**characterized in that** the grinding jet inlets (5) comprise grinding nozzles.

15. Jet mill (1) according to one of claims 9 to 14,
**characterized in that** the superheated steam exhibits a pressure of at least approximately 12 bar, preferably at least approximately 25 bar and further preferred at least approximately 40 bar.

16. Jet mill (1) according to one of claims 9 to 15,
**characterized in that** the temperature of the superheated steam is chosen such that it is provided dry at the end of the process.

17. Jet mill (1) according to one of claims 9 to 16,
**characterized in that** a tank (18a) as source for the superheated steam as operating means (B) is comprised or assigned.

18. Jet mill (1) according to one of claims 9 to 17,
**characterized in that** it is a fluid bed jet mill or a dense bed jet mill.

19. Jet mill (1) according to one of claims 9 to 18,
**characterized in that** grinding nozzles (9) are provided which are connected to piping means (19) as a steam supply line which is equipped with expansion bends.

20. Jet mill (1) according to claim 19, **characterized in that** that the piping means (19) as a steam supply line is connected to a tank (18a) as a water vapor source.

21. Jet mill (1) according to one of claims 9 to 20,
**characterized in that** its surface area has a value as small as possible.

22. Jet mill (1) according to one of claims 9 to 21,
**characterized in that** that the classifying rotor or the classifying wheel (8) has a clear height that increases with decreasing radius.

23. Jet mill (1) according to claim 22, **characterized in that** the flow through area of the classifying rotor or wheel (8) is at least approximately constant.

24. Jet mill (1) according to one of claims 9 to 23,
**characterized in that** the classifying rotor or the classifying wheel (8) has a replaceable, co-rotating dip tube (20).

25. Jet mill (1) according to one of claims 9 to 24,
**characterized in that** a fines discharge chamber (41) is provided which has a cross-sectional expansion in the direction of flow.

26. Jet mill (1) according to one of claims 9 to 25,
**characterized in that** the flow paths are at least largely free of protrusions.

27. Jet mill (1) according to one of claims 9 to 26,
**characterized in that** the components of the jet mill (1) are designed to avoid mass accumulation.

28. Jet mill (1) according to one of claims 9 to 27,
**characterized in that** the components of the jet mill (1) are designed to avoid condensation.

29. Jet mill (1) according to one of claims 9 to 28,
**characterized in that** means to avoid condensation are comprised.

30. Dynamic air classifier (7) with a classifying wheel (8) and a classifying wheel shaft (35) as well as a classifier housing (21), wherein between the classifying wheel (8) and an outlet connection (20) received by the classifier housing (21) a classifier gap (8a) and between the classifying wheel shaft (35) and the classifier housing (21) a shaft passage (35b) are formed, and flushing means are provided by means of which a gap flushing of classifier gap (8a) and/or shaft passage (35b) is carried out with compressed gases of low energy content,
**characterized in that** the flushing means are adapted to apply the flushing gas at a pressure of no more than approximately 0.4 bar above the mill internal pressure.

31. Dynamic air classifier (7) according to claim 30,
**characterized in that** the flushing gas is used with a temperature from approximately 80 °C to approximately 120 °C, especially approximately 100 °C.

32. Dynamic air classifier (7) according to claim 30 or 31,
**characterized in that** as flushing gas low energy pressurized air especially with approximately 0.3 bar to approximately 0.4 bar is used.

33. Dynamic air classifier (7) according to one of claims 30 to 32, **characterized in that** a classifying rotor or classifying wheel (8) is comprised which has a clear height that increases with decreasing radius.

34. Dynamic air classifier (7) according to claim 33,
**characterized in that** the flow through area of the classifying rotor or wheel (8) is at least approximately constant.

35. Dynamic air classifier (7) according to one of claims 30 to 34, **characterized in that** a classifying rotor or classifying wheel (8) is comprised which has a replaceable, co-rotating dip tube (20).

36. Dynamic air classifier (7) according to one of claims 30 to 35, **characterized in that** a fines discharge chamber (41) is provided which has a cross-sectional expansion in the direction of flow.

37. Dynamic air classifier (7) according to one of claims 30 to 36, **characterized in that** the flow paths are at least largely free of protrusions.

## Revendications

1. Procédé de production de particules ultrafines au moyen d'un broyeur à jet (1) avec un classificateur d'air dynamique intégré (7) comprenant une roue de classification (8) et un arbre de roue de classification (35) ainsi qu'un boîtier de classification (21), dans lequel un espace de classification (8a) est formé entre la roue de classification (8) et le boîtier de classification (21) et un passage d'arbre (35b) est formé entre l'arbre de roue de classification (35) et le boîtier de classification (21), une purge de l'espace de classification (8a) et/ou du passage d'arbre (35b) est effectuée avec des gaz comprimés à faible contenu énergétique, et des entrées de jet de broyage (5) sont prévues qui sont alimentées en vapeur surchauffée à haute énergie, **caractérisée en ce que** le gaz de purge est utilisé à une pression ne dépassant pas environ 0,4 bar au-dessus de la pression interne du broyeur.

2. Procédé selon la revendication 1, **caractérisé en ce que** le gaz de purge est utilisé à une pression ne dépassant pas environ 0,3 bar et en particulier pas plus d'environ 0,2 bar au-dessus de la pression interne du broyeur.

3. Procédé selon la revendication 2, **caractérisé en ce que** la pression interne du broyeur est au moins approximativement comprise entre 0,1 bar et 0,5 bar.

4. Procédé selon l'une des revendications précédentes,
**caractérisé en ce que** le gaz de purge est utilisé à une température d'environ 80 °C à environ 120 °C, et en particulier à environ 100 °C.

5. Procédé selon l'une des revendications précédentes,
**caractérisé en ce que** de l'air comprimé à faible énergie, notamment à une pression d'environ 0,3 bar à environ 0,4 bar, est utilisé comme gaz de purge.

6. Procédé selon l'une des revendications précédentes,
**caractérisé en ce que** les entrées du jet de broyage (5) contiennent des buses de broyage.

7. Procédé selon l'une des revendications précédentes,
**caractérisé en ce que** la vapeur surchauffée a une pression d'au moins environ 12 bar, de préférence d'au moins environ 25 bar et plus avant de préférence d'au moins environ 40 bar.

8. Procédé selon l'une des revendications précédentes,
**caractérisé en ce que** la température de la vapeur surchauffée est choisie de manière à ce qu'elle soit sèche à la fin du procédé.

9. Broyeur à jet (1) avec un classificateur d'air dynamique intégré (7) pour la production de particules ultrafines, ce classificateur d'air (7) comprenant une roue de classification (8) et un arbre de roue de classification (35) ainsi qu'un boîtier de classification (21), dans lequel un espace de classification (8a) est formé entre la roue de classification (8) et le boîtier de classification (21) et un passage d'arbre (35b) est formé entre l'arbre de roue de classification (35) et le boîtier de classification (21), des dispositifs de rinçage sont prévus au moyen desquels un rinçage de l'espace de classification (8a) et/ou du passage d'arbre (35b) est effectué avec des gaz comprimés à faible contenu énergétique, et dans lequel des entrées de jet de broyeur (5) sont prévues qui sont alimentées en vapeur surchauffée riche en énergie, **caractérisées en ce que** les dispositifs de rinçage sont conçus pour utiliser le gaz de rinçage à une pression ne dépassant pas environ 0,4 bar au-dessus de la pression interne du broyeur.

10. Broyeur à jet (1) selon la revendication 9, **caractérisé en ce que** les dispositifs de rinçage sont conçus pour utiliser le gaz de rinçage à une pression ne dépassant pas environ 0,3 bar et en particulier pas plus d'environ 0,2 bar au-dessus de la pression interne du broyeur.

11. Broyeur à jet (1) selon la revendication 10, **caractérisé en ce que** la pression interne du broyeur est au moins approximativement comprise entre 0,1 bar et 0,5 bar.

12. Broyeur à jet (1) selon l'une des revendications 9 à 11,
**caractérisé en ce que** le gaz de purge est utilisé à une température d'environ 80 °C à environ 120 °C, en particulier environ 100 °C.

13. Broyeur à jet (1) selon l'une des revendications 9 à 12,
**caractérisé en ce que** de l'air comprimé à faible énergie, en particulier avec environ 0,3 bar à environ 0,4 bar, est utilisé comme gaz de purge.

14. Broyeur à jet (1) selon l'une des revendications 9 à 13,
**caractérisé en ce que** les entrées de jet de broyage (5) contiennent des buses de broyage.

15. Broyeur à jet (1) selon l'une des revendications 9 à 14,
**caractérisé en ce que** la vapeur surchauffée a une pression d'au moins environ 12 bar, de préférence d'au moins environ 25 bar et de préférence encore d'au moins environ 40 bar.

16. Broyeur à jet (1) selon l'une des revendications 9 à 15,
**caractérisé en ce que** la température de la vapeur chaude est choisie de manière à ce qu'elle soit sèche à la fin du processus.

17. Broyeur à jet (1) selon l'une des revendications 9 à 16,
**caractérisé en ce qu'**un réservoir (18a) est inclus ou affecté comme source de vapeur surchauffée comme matériau de fonctionnement (B).

18. Broyeur à jet (1) selon l'une des revendications 9 à 17,
**caractérisé en ce qu'**il s'agit d'un broyeur à jet à lit fluidisé ou d'un broyeur à jet à lit dense.

19. Broyeur à jet (1) selon l'une des revendications 9 à 18,
**caractérisé en ce que** des buses de broyage (9) sont prévues qui sont reliées à des dispositifs de tuyauterie (19) comme une ligne d'alimentation en vapeur équipée de boucles d'expansion.

20. Broyeur à jet (1) selon la revendication 19, **caractérisé en ce que** le conduit (19) est connecté comme une conduite d'alimentation en vapeur à un réservoir (18a) comme source de vapeur d'eau.

21. Broyeur à jet (1) selon l'une des revendications 9 à 20,
**caractérisé en ce que** sa surface a la plus petite valeur possible.

22. Broyeur à jet (1) selon l'une des revendications 9 à 21,
**caractérisé en ce que** le rotor de classification ou la roue de classification (8) a une hauteur libre qui augmente avec la diminution du rayon.

23. Broyeur à jet (1) selon la revendication 22, **caractérisé en ce que** la surface d'écoulement du rotor ou de la roue classificateur (8) est au moins approximativement constante.

24. Broyeur à jet (1) selon l'une des revendications 9 à 23,
**caractérisé en ce que** le rotor ou la roue classificateur (8) possède un tube d'immersion interchangeable et co-rotatif (20).

25. Broyeur à jet (1) selon l'une des revendications 9 à 24,
**caractérisé en ce qu'**une chambre de décharge de matériau fin (41) est prévue qui présente une expansion transversale dans la direction de l'écoulement.

26. Broyeur à jet (1) selon l'une des revendications 9 à 25,
**caractérisé en ce que** les voies d'écoulement sont au moins largement exemptes de protubérances.

27. Broyeur à jet (1) selon l'une des revendications 9 à 26,
**caractérisé en ce que** les composants du broyeur à jet (1) sont conçus pour éviter l'accumulation de masse.

28. Broyeur à jet (1) selon l'une des revendications 9 à 27,
**caractérisé en ce que** les composants du broyeur à jet (1) sont conçus pour éviter la condensation.

29. Broyeur à jet (1) selon l'une des revendications 9 à 28,
**caractérisé en ce qu'**il comprend des dispositifs pour empêcher la condensation.

30. Classificateur d'air dynamique (7) avec une roue de classification (8) et un arbre de roue de classification (35) ainsi qu'un boîtier de classification (21), dans lequel un espace de classification (8a) est formé entre la roue de classification (8) et une buse de sortie (20) reçue par le boîtier de classification (21) et un passage d'arbre (35b) est formé entre l'arbre de roue de classification (35) et le boîtier de classification (21), et des dispositifs de purge sont fournis au moyen desquels une purge de l'espace de classification (8a) et/ou du passage d'arbre (35b) est effectuée avec des gaz comprimés à faible contenu énergétique, **caractérisés en ce que** les dispositifs de purge sont conçus pour utiliser le gaz de purge à une pression ne dépassant pas environ 0,4 bar au-dessus de la pression interne du broyeur.

31. Classificateur d'air dynamique (7) selon la revendication 30, **caractérisé en ce que** le gaz de purge est utilisé à une température d'environ 80 °C à environ 120 °C, en particulier environ 100 °C.

32. Classificateur d'air dynamique (7) selon la revendication 30 ou 31, **caractérisé en ce que** de l'air comprimé à faible énergie, en particulier avec environ 0,3 bar à environ 0,4 bar, est utilisé comme gaz de purge.

33. Classificateur d'air dynamique (7) selon l'une des revendications 30 à 32, **caractérisé en ce qu'**un rotor ou une roue de classificateur (8) est inclus, dont la hauteur libre augmente avec la diminution du rayon.

34. Classificateur d'air dynamique (7) selon la revendication 33, **caractérisé en ce que** la zone d'écoulement à travers le rotor ou la roue du classificateur (8) est au moins approximativement constante.

35. Classificateur d'air dynamique (7) selon l'une des revendications 30 à 34, **caractérisé en ce qu'**un rotor ou une roue de classificateur (8) est inclus et comporte un tube d'immersion interchangeable et co-rotatif (20).

36. Classificateur d'air dynamique (7) selon l'une des revendications 30 à 35, **caractérisé en ce qu'**une chambre de décharge de matière fine (41) est prévue et présente une expansion transversale dans le sens de l'écoulement.

37. Classificateur d'air dynamique (7) selon l'une des revendications 30 à 36, **caractérisé en ce que** les voies d'écoulement sont au moins largement exemptes de protubérances.
